# EUROPÄISCHE PATENTSCHRIFT

(11) **EP 3 589 812 B1**
(45) Veröffentlichungstag und Bekanntmachung des Hinweises auf die Patenterteilung: **04.05.2022**
(21) Anmeldenummer: 18714598.2
(22) Anmeldetag: 05.03.2018
(51) Int. Cl.: E06B 3/44, E06B 9/54

(54) **VERTIKALES SCHIEBEFENSTER FÜR EIN GEBÄUDE**
VERTICAL SLIDING WINDOW FOR A BUILDING
FENÊTRE COULISSANTE VERTICALE POUR UN BÂTIMENT

(30) Priorität: 03.03.2017 EP 17000344
(43) Veröffentlichungstag der Anmeldung: 08.01.2020
(73) Patentinhaber: BHB GmbH, 96173 Oberhaid (DE)
(72) Erfinder: STARK, Raimund, 96173 Oberhaid (DE)
(74) Vertreter: Küchler, Stefan
(86) Internationale Anmeldenummer: PCT/IB2018/000182
(87) Internationale Veröffentlichungsnummer: WO 2018/158633

(56) Entgegenhaltungen:
- CN-A- 101 298 821
- DE-A1- 19 646 909
- DE-C- 632 193
- DE-U1- 29 818 165
- JP-U- S5 716 594
- US-A- 2 501 454
- US-A- 2 615 512

## Beschreibung

Die Erfindung richtet sich auf ein vertikales Schiebefenster als Verschluss für eine Öffnung in einer Außenwand eines Gebäudes, wobei alle übereinander angeordneten, beweglichen Fensterscheiben des Schiebefensters Bestandteil eines einzigen Schiebeflügels sind, der zum Öffnen als Ganzes vertikal nach unten absenkbar ist und dabei ganz oder überwiegend in eine flache Kammer innerhalb eines Kastens hinein versenkbar ist.

Bei üblichen Schwenkflügel-Fenstern ragen die geöffneten Schwenkflügel störend in den betreffenden Raum hinein, was die dortige Bewegungsfreiheit unangenehm einschränkt.

Es ist daher schon erwogen worden, einen Fensterflügel in seiner Ebene vertikal verschiebbar auszugestalten. Insbesondere wird in der US 2,525,322 bereits vorgeschlagen, in einer Fensteröffnung ein Fenster mit zwei Flügeln einzusetzen, welche sich im geschlossenen Zustand des Fensters übereinander befinden. Der untere Flügel kann dann bei Bedarf vertikal nach oben geschoben werden, bis er er etwa mit dem oberen Flügel zur Deckung kommt. Das Fenster ist dann in seiner unteren Hälfte geöffnet, ohne dass dabei ein Flügel in das betreffende Zimmer hineinragt. Allerdings ist die dabei geschaffene Öffnung nur etwa halb so groß wie die Maueröffnung zwischen Sturz und Fensterbank, was in manchen Situationen nicht ausreicht. Schließlich wird auch die stets sichtbare Unterkante der beiden Fensterflügel optisch als störend empfunden, da sie den lichten bzw. transparenten Bereich der eigentlichen Fensterscheiben durchquert. Aus der CN101298821 ist ein vertikales Schiebefenster als Verschluss für eine Öffnung in einer Außenwand eines Gebäudes, nach dem Oberbegriff des Anspruchs 1 bekannt.

Durch eine solche verwendete Konstruktion kann ein Fenster ohne Beeinträchtigung des Bewegungsfreiheitsraums im Inneren eines Zimmers geöffnet werden. Demzufolge besteht die Möglichkeit, in dem Fall einer körperverträglichen Außentemperatur - also in wärmeren Breitengraden und/oder in der warmen Jahreszeit oder in der Übergangszeit - ein Fenster über einen längeren Zeitraum geöffnet zu belassen, so dass der betreffende Raum stets gut gelüftet ist. Allerdings ist mittlerweile bekanntgeworden, dass eine ausgiebige Lüftung nicht immer nur Vorteile für den betreffenden Raum mit sich bringt. Denn in der Luft gibt es stets Schwebeteilchen, deren Menge und Zusammensetzung je nach der Umgebung, Jahres- und Tageszeit sowie Witterung variiert. Dies reicht von Wüstensand, der unter bestimmten Witterungsbedingungen überallhin gelangen kann, beispielsweise von der Sahara bis Mitteleuropa, über Straßenstaub, Pollen und andere Allergene bis hin zu verschiedenen Aerosolen, Ruß als Hochofenemission und aus den vielfältigsten Verbrennungsvorgängen und sonstigen Feinstaub. Sofern diese Substanzen in den Wohnbereich eindringen, so können sie dort die verschiedensten negativen Effekte auslösen: Während Sand und Staub sich "nur" über den Möbeln absetzen und eine Staubschicht bilden, die nur mit einem größten Aufwand wieder entfernt werden kann, sind Pollen und andere Allergene für einen großen Teil der Bevölkerung weitaus unangenehmer und können neben Husten und Ausschlag auch Asthma auslösen, ganz zu schweigen von Ruß und sonstigem Feinstaub, der lungengängig ist und sich dort ansammelt und im schlimmsten Fall sogar kanzerogen wirken kann. Darüber hinaus können Schwebepartikel auch chemisch reizende oder gar giftige Stoffe und sogar selbst radioaktive Substanzen transportieren und diese bis in die Lunqe transportieren, wo diese dann ihre gesundheitsschädliche Wirkung entfalten können. Dabei gibt es für die jeweilige Zusammensetzung der Schwebepartikel typische Konstellationen. Beispielsweise sind in Ballungszentren aufgrund des dortigen, hohen Verehrsaufkommens vor allem Ruß und sonstiger Feinstaub anzutreffen; auf dem Land, also fernab von Ballungszentren sind dagegen in fruchtbaren Gebieten vor allem Pollen zu finden, und in ariden Gegenden eher Sand und Staub. Aus DE 298 18 165 U1 sind synthetische hochpolymere Faserstoffe, insbesondere Polyethylen, bekannt, wobei diese synthetischen hochpolymeren Faserstoffe als Gewebe in äußerst feinmaschiger und feinfaseriger Verarbeitung zur vollständigen Abdeckung von Fenster-und Türöffnungen zur Bindung staubförmiger Schwebstoffe der Luft, insbesondere von Allergenen (Hausstaub, Pollen, Reifenabrieb, Ruß und vieles mehr) angebracht werden.

Aus den Nachteilen des beschriebenen Standes der Technik resultiert das die Erfindung initiierende Problem, ein gattungsgemäßes, vertikales Schiebefenster derart weiterzubilden, dass beim Öffnen des Fensters einerseits die geöffneten Fensterflügel nicht in den Raum hineinragen, so dass bei moderaten Außentemperaturen eine Dauerbelüftung möglich ist, wobei gleichzeitig die Möglichkeit geschaffen sein soll, den betreffenden Raum vor dem übermäßigen Eindringen von Schwebepartikeln zu schützen.

Die Lösung dieses Problems gelingt durch ein vertikales Schiebefenster als Verschluss für eine Öffnung in einer Außenwand eines Gebäudes, nach dem Anspruch 1. Dabei ist an der oberen Kante des Schiebeflügels die freie untere Kante einer Filtermatte eingehängt oder einhängbar, die zum Filtern von Schwebepartikeln wie bspw. feinem Sand, Staub, Ruß, Aerosolen, Allergenen oder Feinstaub geeignet ist und von einer oberhalb des geschlossenen Schiebeflügels installierten Welle abwickelbar ist. Die Kammer zur Aufnahme des abgesenkten Fensterflügels befindet sich in einem dafür vorgesehenen Kasten unterhalb des eigentlichen Fensters, also unterhalb einer Fensterbank, sofern es eine Fensterbank gibt. Diese Kammer ist vorzugsweise mantelseitig geschlossen, bis auf einen schmalen Schlitz an ihrer Oberseite, durch welchen die betreffende Fensterscheibe nach oben aus der Kammer herausgeschoben werden kann oder nach unten in die betreffende Kammer abgesenkt werden kann. Die Wände dieser Kammer können aus Kunststoff bestehen oder aus Metall, insbesondere aus Metallblech. Indem der Schlitz an dem oberen Ende der Kammer gegenüber der mehr oder weniger stark in jene hineintauchenden Scheibe abgedichtet ist, bspw. durch je eine Dichtleiste aus Gummi od. dgl. weichem Material, gibt es in diesem Bereich keinen Zugang für Schwebstoffe. Diese können also allenfalls durch die von der ganz oder teilweise abgesenkten Fensterscheibe hinterlassene Öffnung in den betreffenden Raum eindringen. Um auch hier das Eindringen von Schwebstoffen zu unterbinden, ist erfindungsgemäß die Möglichkeit eröffnet, die Fensteröffnung oberhalb der Scheibenoberkante mit einer Filtermatte zu verschließen. Diese ist derart beschaffen, dass ein Luftaustausch möglich ist, Schwebstoffe jedoch so weit als möglich zurückgehalten werden. Dabei ist zu beachten, dass die verschiedenen Schwebepartikel unterschiedliche Größenabmessungen haben. Während Sandkörner einen Durchmesser von etwa 1 mm haben können, sind Staubpartikel deutlich kleiner. Pollen haben typischerweise Abmessungen zwischen 10 µm bis 100 µm, und Feinstaub hat sogar noch geringere Abmessungen, zumeist unterhalb von 5 µm bis in den Bereich von Nanometern. Dabei ist es nicht für jeden Anwendungsfall erforderlich, alle Schwebepartikel zu filtern.. Wie oben angedeutet, ist dabei auch auf den Einsatzort des betreffenden Fensters abzustellen, wobei aride Gebiete von fruchtbaren Gebieten und gar Ballungszentren zu unterscheiden sind. Im ersten Fall sollte ein Filter in der Lage sein, Schwebepartikel mit einer Größe von 100 µm oder darüber zurückzuhalten; in fruchtbaren Gebieten sollten auch Schwebepartikel in einer Größe von 10 µm mm bis 100 µm zurückgehalten werden, und in Ballungszentren nach Möglichkeit auch Schwebepartikel mit einer Größe von weniger als 10 µm mm, beispielsweise bis herab zu 1 µm oder gar darunter. Im Rahmen der Erfindung können daher verschiedene Ausführungsformen angeboten werden, die sich in der Beschaffenheit der Filtermatte voneinander unterscheiden. Bevorzugt handelt es sich dabei um ein sehr feinmaschiges Gewebe mit einer lichten Maschenweite von unter 1 mm, beispielsweise mit einer lichten Maschenweite von 500 µm oder darunter, oder von 200 µm oder darunter, bevorzugt mit einer lichten Maschenweite von 100 µm oder darunter, beispielsweise mit einer lichten Maschenweite von 50 µm oder darunter, oder von 20 µm oder darunter, oder gar mit einer lichten Maschenweite von 10 µm oder darunter. Um die Filterwirkung zu verbessern, kann das Gewebe, das bevorzugt aus Kunstfasern, bspw. Polyester- oder Nylonfasern besteht oder aus Glasfilamenten, insbesondere einzelnen Glasfilamenten, an wenigstens einer Seite aufgerauht sein, und/oder mit einer Beschichtung versehen sein, um das Anhaften von Schwebeteilchen zu verbessern. Um trotz der Feinmaschigkeit die Transparenz zu verbessern, kann weiter vorgesehen sein, dass die sich kreuzenden Fäden in einer Richtung eine andere Maschenweite aufweisen als in einer Richtung quer dazu, beispielsweise in einer Richtung mehr als die doppelte Maschenweite als in einer Richtung quer dazu, oder in einer Richtung mindestens die dreifache Maschenweite, oder in einer Richtung mindestens die vierfache Maschenweite. Solchenfalls wird der lichte Querschnitt erhöht, während die Maschenweite zumindest in einer Richtung hinreichend klein ist, um auch kleine Schwebepartikel zurückzuhalten. Zur Filterung von Feinstaub oder Ruß können zusätzliche Maßnahmen vorgesehen sein, bspw. die Anordnung von zwei oder mehreren derartigen Gewebematten parallel zueinander in unmittelbarem Kontakt, wobei vorzugsweise die Ausrichtung der Fäden zweier Gewebematten um 45° gegeneinander gedreht sein kann, oder bei drei Gewebematten um + 30°, bezogen auf eine mittlere Gewebematte.

Die Erfindung sieht weiterhin vor, dass an die freie untere Kante der Filtermatte zwei gerade, vorzugsweise zueinander parallele Längskanten der Filtermatten-Bahn angrenzen, welche die freie untere Kante der Filtermatte mit der Welle verbinden und in je ener seitlichen Führung und/oder Dichtung laufen. Dabei hat eine Führung primär die Aufgabe, die abgewickelte Filtermatte auch bei Winddruck an ihrer vorgesehenen Position zu halten, während es der Dichtung obliegt, die Filtermatte gegenüber der Innenseite der Fensterzarge dicht abzuschließen, um auch dort das Eindringen von Schwebepartikeln zu unterbinden.

Hierfür hat es sich bewährt, dass die seitliche Führung und/oder Dichtung für die Filtermatte einen U-förmigen Querschnitt aufweist, dessen Öffnung der Filtermatte zugewandt ist. Bevorzugt greift die abgewickelte Filtermatte randseitig in diese Öffnung ein und erfährt darin ihre Führung.

Führung und Dichtung lassen sich daurch miteinander integrieren, dass eine oder beide Innenseiten der Öffnung einer seitlichen Führung mit einer Gummidichtung oder mit einer Bürstendichtung versehen ist.

Die Erfindung lässt sich dahingehend weiterbilden, dass an der oberen Kante des Schiebeflügels die freie untere Kante eines Fliegengitters oder ein daran festgelegter, horizontaler Stab eingehängt oder einhängbar ist, wobei das Fliegengitter von einer oberhalb des geschlossenen Schiebeflügels installierten Welle abwickelbar ist. Die Filtermatte hält einerseits Schwebepartikel ab, begrenzt allerdings aufgrund ihrer Feinmaschigkeit auch den Luftdurchsatz und kann u.U. auch die Sicht nach außen etwas beeinträchtigen. Sofern diese Gesichtspunkte unter bestimmten Umständen schwerer wiegen als die Rückhaltung von Schwebepartikeln, aber dennoch das Eindringen von Ungeziefer vermieden werden soll, kann anstelle der Filtermatte ein Fliegengitter verwendet werden und an der Oberkante der absenkbaren Scheibe eingehängt werden. Ein Fliegengitter ist deutlich grobmaschiger als eine erfindungsgemäße Filtermatte; während eine erfindungsgemäße Filtermatte eine lichte Maschenweite von unter 1 mm hat, beispielsweise eine lichte Maschenweite von 500 µm oder darunter oder von 200 µm oder darunter, bevorzugt eine lichte Maschenweite von 100 µm oder darunter, beispielsweise eine lichte Maschenweite von 50 µm oder darunter oder von 20 µm oder darunter, oder gar eine lichte Maschenweite von 10 µm oder darunter, sollte ein erfindungsgemäßes Fliegengitter eine Maschenweite von wenigstens 1 mm oder darüber aufweisen, bevorzugt eine Maschenweite von 1,2 mm oder darüber, insbesondere eine Maschenweite von 1,4 mm oder darüber, damit ein ausreichender Luftdurchsatz und eine gute Transparenz gewährleistet ist.

Es liegt im Rahmen der Erfindung, dass innerhalb eines oberen, horizontalen Abschlusselements wenigstens eine Welle gelagert ist, von welcher die Filtermatte und/oder das Fliegengitter abwickelbar ist, wobei vorzugsweise eine die Filtermatte und/oder das Fliegengitter aufnehmende Welle durch ein Federelement in einer derartigen Drehrichtung vorgespannt ist, dass es bestrebt ist, die Filtermatte und/oder das Fliegengitter aufzuwickeln.

Die Welle(n) sollte(ri) in lotrecht gegenüber der Ebene der Fensterscheibe verschoben sein, damit für eine dünne Filtermatte eine eigene Dichtung vorgesehen werden zusätzlich zu seitlichen Führungen für die ungleich dickere Fensterscheibe.

Wenn sich das freie Ende der Filtermatte und/oder des Fliegengitters in einem der Fensterscheibe zugewandten Bereich von der betreffenden Welle löst, so kann es dort bereits mit der dafür vorgesehenen Führung nahe der Führung für die Fensterscheibe in Eingriff treten, so dass eine weitere Umlenkung der Filtermatte oder des Fliegengitters nicht erforderlich ist.

Die Erfindung zeichnet sich ferner aus durch eine erste Welle für die Filtermatte und eine zweite Welle für das Fliegengitter. Durch die Aufwicklung auf zwei voneinander getrennte Wellen können die Filtermatte einerseits und das Fliegengitter andererseits unabhängig voneinander abgewickelt und benutzt werden. Es ist daher möglich, nur die Filtermatte allein zu verwenden, oder nur das Fliegengitter allein, oder beide zugleich.

Weitere Vorteile ergeben sich dadurch, dass die Filtermatte auf die erste Welle in einem entgegengesetzten Windungssinn aufgewickelt ist als das Fliegengitter auf die zweite Welle. Dadurch besteht die Möglichkeit die beiden Wellen an einander gegenüber liegenden Seiten der Fensterscheibe anzuordnen, also einmal außerhalb derselben, das andere mal an deren Innenseite.

Sofern ein erfindungsgemäßes Fenster sowohl mit einer Filtermatte als auch mit einem Fliegengitter ausgestattet ist, empfiehlt es sich, das Fliegengitter an der Innenseite der Filtermatte anzuordnen. Dadurch besteht einerseits die Möglichkeit, dass bei gleichzeitiger Benutzung das im Allgemeinen festere Fliegengitter die Filtermatte zusätzlich gegenüber dem Winddruck abstützen kann; außerdem kann dann die Filtermatte bei einem Regen automatisch gereinigt werden, indem anhaftende Partikel weggewaschen werden.

Ferner besteht die Möglichkeit, dass zu Reinigungszwecken die Welle mit der Filtermatte und/oder die Welle mit dem Fliegengitter entnehmbar ist, und/oder dass die Filtermatte und/0der das Fliegengitter von seiner jeweiligen Welle abnehmbar ist. Im letzteren Falle kann die betreffende Filter- oder Gitterbahn sogar in einer Waschmaschine gewaschen werden.

Wenn ein Federspannelement für die erste Welle gegenüber dem Federelement für die zweite Welle in einem umgekehrten Drehsinn wirkend angeordnet ist, wird eine Anordnung unterstützt, wobei die beiden Wellen sich an unterschiedlichen Seiten der Fensterscheibe befinden.

Eine bevorzugte Konstruktionsvorschrift besagt, dass seitliche Führungen für das Fliegengitter an der dem Innenraum zugewandten Seite der Führungen für die Filtermatte angeordnet sind. Dies entspricht der weiter oben erläuterten Anordnung, wobei ein innenliegendes Fliegengitter die Filtermatte gegenüber einem von außen anlastenden Winddruck abstützen kann. Andererseits kann u.U. auch eine umgekehrte Anordnung gewählt werden, wobei sich dann die Filtermatte an der dem Innenraum zugewandten Seite des Fliegengitters befindet.

Die Erfindung bevorzugt eine Anordnung, wobei die freie untere Kante der Filtermatte oder ein daran festgelegter, horizontaler Stab im Bereich der Außenseite oder im Bereich der Innenseite der oberen Kante des Schiebeflügels eingehängt oder einhängbar ist. Sofern ein zusätzliches Fliegengitter nicht vorgesehen ist, kann die Filtermatte an beiden Seiten des Schiebeflügels eingehängt werden, also an dessen Außenseite oder auch an dessen Innenseite.

Ist andererseits ein Fliegengitter vorgesehen, so sollte die freie untere Kante des Fliegengitters oder ein daran festgelegter, horizontaler Stab bevorzugt im Bereich der Innenseite der oberen Kante des Schiebeflügels eingehängt oder einhängbar sein. Die Filtermatte findet ihren Platz dann bevorzugt an der Außenseite des Schiebeflügels.

Indem alle übereinander angeordneten, beweglichen Fensterscheiben des Schiebefensters Bestandteil eines einzigen Schiebeflügels sind, der zum Öffnen als Ganzes vertikal nach unten absenkbar ist, entfällt eine ansonsten zwischen mehreren Schiebeflügeln vorzusehende Abdichtung. Es ist viel einfacher, einen einzigen Schiebeflügel gegenüber einem feststehenden Rahmen abzudichten, und zwar sowohl gegenüber Schlagregen als auch gegenüber Zugluft, als mehrere, relativ zueinander sowie relativ zu einem Rahmen bewegliche Schiebeflügel. Außerdem vereinfacht sich die Führungs- und ggf. Antriebsmechanik.

Dabei wird eine rein vertikale Schiebebewegung des Schiebeflügels bevorzugt, also ohne jegliche Kipp- oder Ausstellbewegung.

Die erfindungsgemäße Anordnung begünstigt somit die Verwendung nur eines einzigen Fensterflügels innerhalb eines gesamten Fensterstocks; eine Einteilung der gesamten Glasfläche in mehrere Fensterflügel ist nicht erforderlich. Dementsprechend kann auf horizontal verlaufende Kämpfer oder vertikal verlaufende Setzhölzer komplett verzichtet werden. Allenfalls bei übergroßen, beispielsweise besonders breiten Fenstern, vor allem bei Breiten von 1,50 m oder mehr, kann eine Unterteilung in mehrere Schiebeflügel erfolgen, beispielsweise mittels dazwischen angeordneten Setzhölzern.

Als absenkbare Fensterscheibe kommen die verschiedensten Sorten von Flachgläsern in Betracht: Floätglas und/oder Gläser mit besonderen Eigenschaften wie Einscheiben-Sicherheitsglas oder teilvorgespanntes Glas, und/oder Glasscheiben mit einer besonderen Struktur wie Verbundglas und Verbund-Sicherheitsglas, Mehrscheiben-Isolierglas oder Drahtglas, und/oder Fensterscheiben mit besonderen Beschichtungen wie selbstreinigendes Glas, Sonnenschutz-Glas, oder intelligentes Glas. Dabei können Gläser mit verschiedenen Eigenschaften zu Glasscheiben mit verschiedenen Strukturen zusammengefügt werden und zu Fensterscheiben mit verschiedenen Beschichtungen vervollständigt werden.

Ein im Rahmen der Erfindung verwendbares, standardmäßiges Flachglas ist beispielsweise Floatglas, welches im Floatprozess hergestellt wird, woraus besonders glatte Oberflächen resultieren.

Darüber hinaus kann für die Erfindung auch Einscheiben-Sicherheitsglas (ESG) verwendet werden, welches thermisch vorgespannt ist. Bei letzterem ergeben sich infolge eines inhomogen ablaufenden Abkühlungsprozesses in der schneller abgekühlten Oberfläche Druckspannungen und im langsamer abgekühlten Inneren des Glases Zugspannungen. Die Druckspannungen an der Oberfläche erschweren die Ausbildung und Ausbreitung von Rissen, mit dem Resultat, dass Festigkeit und Temperaturwechselbeständigkeit von ESG erheblich besser sind als die entsprechenden Eigenschaften eines vergleichbaren, aber thermisch nicht besonders behandelten Flachglases.

Auch teilvorgespanntes Glas (TVG) eignet sich für die vorliegende Erfindung; dieses ist ebenfalls thermisch vorgespannt, wobei die thermische Vorspannung bei der Herstellung jedoch schwächer ausgeprägt ist als bei ESG.

Ferner ist die Erfindung auch realisierbar mittels Verbund-Sicherheitsglas (VSG), welches aus abwechselnden Schichten von Glas und Kunststofffolie besteht. Dieser Glassorte liegt der Gedanke zugrunde, dass im Fall eines Bruchs die Glassplitter oder -scherben an der (den) Folie(n) haften bleiben. Verbundsicherheitsglas kann aus Kombinationen von verschiedenen Glastypen bestehen, z.B. aus Float-Glas, ESG und/öder TVG.

Sog. Verbundglas wäre ebenfalls verwendbar; dieses besteht aus mindestens zwei Scheiben und organischen Zwischenmaterialien wie bspw. Gießharz.

Das bei der vorliegenden Erfindung ebenfalls verwendbare Mehrscheiben-Isolierglas (MIG) umfasst mindestens zwei Scheiben und einen Randverbund mit einem Scheibenzwischenraum, der mit Gas oder Luft gefüllt sein kann. Wenn hierbei zwei Glasscheiben mit unterschiedlicher Stärke verwendet werden, hat eine solche Mehrscheibenanordnung sehr gute schalldämmende Eigenschaften.

Im Rahmen der Erfindung kann auch Drahtglas eingesetzt werden, also ein Glas, bei dem während der Formgebung durch die Walzen ein Drahtgitter in das geformte Glasband eingelegt wird, was der betreffenden Glasscheibe durchschlaghemmende Eigenschaften verleiht und diese also nahezu einbruchsicher macht.

Auch Fensterscheiben mit selbstreinigenden Eigenschaften können verwendet werden. Diese können an ihrer Außenseite mit einer selbstreinigenden Beschichtung ausgerüstet sein, beispielsweise mit einer Beschichtung gemäß dem sog. Lotuseffekt.

Darüber hinaus eignen sich auch weitere Glasarten, insbesondere Schallschutzglas, Sicherheitsglas, sowie beschichtete Gläser aller Art.

Die erfindungsgemäßen Fensterscheiben lassen sich auch mit einem Sonnenschutz kombinieren, insbesondere indem ein Sonnenschutzglas verwendet wird, welches zumindest bereichsweise mit einer absorbierenden und/oder reflektierenden Beschichtung versehen ist, insbesondere an der jeweiligen Außenseite.

Schließlich gibt es mittlerweile auch sog. intelligentes Glas, d.h., elektrisch schaltbares Glas, dessen Lichtdurchlässigkeit durch das Anlegen einer Spannung verändert werden kann. Bei einer solchen Anordnung ist die Verwendung eines Rolladens oder einer Jalousie entbehrlich. Die Beschichtung selbst kann nach Art eines Liquid Crystal Displays wahlweise zwischen transparent oder hell einerseits und opak oder dunkel andererseits umgeschalten werden. Grundsätzlich ist auch ein Glas mit einer derartigen Beschichtung mit der Erfindung zu einem Produkt integrierbar.

Es hat sich als günstig erwiesen, dass die wenigstens eine absenkbare Fensterscheibe einen mit der/den Glasscheiben verbundenen, verschiebbaren Rahmen aufweist oder rahmenlos ausgeführt ist. Ein Rahmen kann insbesondere bei aus mehreren Schichten aufgebauten Glas- oder Fensterscheiben wie Verbundglas, Verbund-Sicherheitsglas oder Mehrscheiben-Isolierglas, dazu dienen, dieselben stabil miteinander zu verbinden.

Dabei kann an der oberen Kante des Schiebeflügels die freie untere Kante eines Fliegengitters eingehängt oder einhängbar sein, welches von einer oberhalb des geschlossenen Schiebeflügels installierten Rolle abwickelbar ist. Eine solche Anordnung bietet den Vorteil, dass in eingehängtem Zustand das Fliegengitter gerade ebenso weit herausgezogen wird, wie erforderlich ist, um die durch Öffnen der Fensterscheibe geschaffene, lichte Öffnung für Insekten undurchdringlich zu verschließen, wobei die freie Sicht durch die geschlossene oder nicht ganz geöffnete Scheibe hindurch klar erhalten bleibt. Wird also der Schiebeflügel bewegt - egal ob manuell, mechanisch oder motorisch - so folgt dann das Fliegengitter stets dieser Bewegung und verschließt den jeweils freien Raum oberhalb des absenkbaren Schiebeflügels.

Das Einhängen des Fliegengitters an dem Schiebeflügel kann bevorzugt über die gesamte Breite des Fensterflügels erfolgen, also bspw. mittels ineinander greifender, horizontaler, hinterschnittener Profile, so dass an dieser Stelle kein Spalt verbleibt, durch welchen Insekten in ein Zimmer eindringen könnten. Eine solche, rein mechanische Form des Einhängens ist am einfachsten und sichersten. Dennoch kämen natürlich auch andere Verbindungen in Betracht, z.B. mittels Magnetkraft, indem an einem Element, bspw. an einer endseitigen Schiene eines Fliegengitters, eine Magnetleiste oder eine magnetische Leiste angeordnetist, die mit einer vorzugsweise ferromagnetischen Leiste an dem anderen Element, bspw. an der Oberkante des Schiebeflügels, zusammenwirkt und dennoch jederzeit lösbar ist, einfach durch Auseinanderziehen der beiden Elemente.

Die Erfindung erfährt eine vorteilhafte Weiterbildung dahingehend, dass im oberen Bereich des Führungsrahmens eine Rolle gelagert ist, von welcher das Fliegengitter abwickelbar ist. Damit ist diese Rolle so wie das darauf aufgewickelte Fliegengitter ebenfalls Bestandteil der erfindungsgemäßen Installationseinheit, was die Montage erheblich vereinfacht bzw. erleichtert.

Die das Fliegengitter aufnehmende Rolle sollte durch ein Federelement in einer derartigen Drehrichtung vorgespannt sein, dass es bestrebt ist, das Fliegengitter aufzuwickeln. Dadurch wird einerseits das Fliegengitter stets unter Zugspannung gehalten und beim Schließen des Fensters auch selbsttätig wieder aufgewickelt.

Dem Erfindungsgedanken weiter folgend kann im oberen Bereich des Führungsrahmens eine (vorzugsweise weitere) Rolle gelagert sein, von welcher ein Rolladen, ein Rollo oder eine Jalousie abwickelbar ist. Damit ist auch eine Verschattungseinrichtung für das Fenster in die erfindungsgemäße Baueinheit integriert und muss also vor Ort nicht mehr nachgerüstet werden.

Eine weitere Konstruktionsvorschrift besagt, dass in den beiden seitlichen Abschnitten des Führungsrahmens wenigstens je eine Führungsnut zur führenden Aufnahme je einer Seitenkante des Rolladens, Rollos oder der Jalousie eingearbeitet ist, wobei die schlitzförmigen Öffnungen dieser beiden Führungsnuten in einer gemeinsamen, vertikalen, zur Ebene des vertikalen Schiebefensters parallelen Ebene liegen und einander zugewandt sind. Damit ist sichergestellt, dass ein flächiges Verschattungsmittel entlang seiner beiden Seitenkanten parallel zu der Fensterscheibe geführt ist.

Die seitlichen Führungsnuten für einen Rolladen können sich an der Außenseite der versenkbaren Fensterscheibe(n) befinden. In diesem Fall befindet sich der geschlossene, stabile Rolladenpanzer außerhalb des Fensters vor jenem und bildet also einen zusätzlichen Einbruchschutz.

Ferner besteht die Möglichkeit, dass sich die seitlichen Führungsnuten für einen Rollo oder eine Jalousie an der Innenseite der versenkbaren Fensterscheibe(n) befinden. Jene eher fragilen Verschattungseinrichtungen sind weniger als Einbruchsschutz geeignet und können vielmehr ihrerseits durch die erfindungsgemäße Fensterscheibe vor äußeren Einwirkungen wie Wind, Regen, Schnee oder Hagel geschützt werden.

Ferner entspricht es der Lehre der Erfindung, dass im oberen Bereich der Fensteröffnung, vorzugsweise an der Außenseite, eine Blende aus einem transparenten Material vorgesehen ist, um eine schlagregensichere Spaltlüftung zu ermöglichen.

Wenn der das abgesenkte Schiebefenster aufnehmende Kasten nicht transparent ist, so ist von der vollständig abgesenkten Fensterscheibe allenfalls noch ein oberer Randstreifens sichtbar, und kann also auch nicht beschädigt werden. Denn ein stabiler Kasten aus einem harten Kunststoff oder gar aus einem Metall bietet der abgesenkten Fensterscheibe einen optimalen mechanischen Schutz vor Beschädigungen. Letztlich kann dieser Kasten obendrein noch in ein Mauerwerk eingesetzt werden und ist dann seinerseits von jenem schützend umgeben, insbesondere auch an seinen beiden Flachseiten.

Die Erfindung lässt sich dahingehend weiterbilden, dass der das abgesenkte Schiebefenster aufnehmende Kasten mit einem oberen Führungsrahmen verbindbar, verbunden oder integriert ist, welcher das geschlossene Schiebefenster aufnimmt. Durch eine feste Vereinigung dieser Elemente kann sichergestellt werden, dass eine Glasscheibe während ihres Absenkens stets gerade gestreckte und miteinander fluchtende Führungsbahnen vorfindet und also weder brechen kann noch sich verkanten.

In den beiden seitlichen Abschnitten des Führungsahmens kann wenigstens je eine Führungsnut zur führenden Aufnahme je einer Seitenkante der absenkbaren Fensterscheibe eingearbeitet sein, wobei die schlitzförmigen Öffnungen dieser beiden Führungsnuten in einer gemeinsamen, vertikalen, zur Ebene des vertikalen Schiebefensters parallelen Ebene liegen und einander zugewandt sind. Die Breite dieser Schlitze richtet sich danach, ob die verschiebbare Fensterscheibe in einem Rahmen gefasst ist oder nicht. In ersterem Falle muss die Schlitzbreite der Rahmenstärke entsprechen, im letzteren Falle nur der Gesamtstärke der verschiebbaren Fensterscheibe selbst sowie ggf. eines zur Abdichtung vorgesehenen Dichtungsprofils.

Bevorzugt sind im Bereich schlitzförmiger Öffnungen, in welchen / durch welche die Fensterscheibe und/oder deren Rahmen gleitet, an der Innen- und/oder Außenseite der Fensterscheibe bzw. des Rahmens Dichtungen vorgesehen, um das Eindringen von Wasser, Zugluft od. dgl. zu verhindern. Solche Dichtungen verlaufen bevorzugt in Längsrichtung des betreffenden Schlitzabschnittes und können sich im Bereich der jeweiligen Außenkante des Schlitzes befinden oder in jenen hinein verlagert sein. Die Dichtlippen dieser an den schlitzförmigen Öffnungen festgelegten Dichtungen liegen vorzugsweise an der Fensterscheibe oder deren Rahmen an; bevorzugt verläuft der Querschnitt durch eine solche Dichtlippe nicht lotrecht zu der betreffenden Fensterscheiben- oder Rahmen-Oberfläche, sondern schräg dazu bzw. wird durch eine ihm innewohnende Elastizität an die betreffende Oberfläche angepresst, wobei sich die Dichtlippe in ihrem Querschnitt ggf. tangential zu der betreffenden Oberfläche umbiegen kann. Je nachdem, ob außerhalb des Gebäudes Wind oder Böen auftreten, können dabei die Druckverhältnisse unterschiedlich sein - an einer dem Wind zugewandten Seite des Hauses kann der Außendruck stärker sein als der Innendruck, an einer dem Wind abgewandten Seite aufgrund von Sogwirkungen geringer. Aus diesem Grund ergänzen sich zwei Dichtungen - eine außerhalb der Fensterscheibe und eine im Inneren des Gebäudes - gegenseitig, wobei z.B. jeweils die dem Überdruck zugewandte Dichtung verstärkt gegen die Fensterscheibe oder deren Rahmen gepresst wird und also bei einem anlastenden Überdruck die Dichtwirkung noch verbessert wird.

Die Erfindung empfiehlt, dass der das abgesenkte Schiebefenster aufnehmende Kasten eine weitere, flache Kammer zur Aufnahme einer Isolation aufweist, insbesondere einer thermischen und/oder akustischen Isolation. Diese Maßnahme erlaubt es, die verminderte Isolationsfähigkeit der Kammer selbst durch eine zusätzliche Isolationsschicht parallel zu der Fensterebene zu kompensieren. Als Isolation kommen einfache Materialien wie bspw. Mineralwolle in Betracht, aber auch Styropor oder sogenannte Vakuumisolationspaneele. Bevorzugt befindet sich die Isolationsschicht an derjenigen Flachseite der Kammer, welche der Außenseite des Gebäudes zugewandt ist; dies könnte jedoch in bestimmten Fällen auch anders sein, oder eine Dämmung könnte ganz entfallen, bspw. bei Gebäuden bzw. in Ländern in Äquatornähe.

Durch die Absenkbewegung der Fensterscheibe nach unten sind die bei nach oben in die Öffnungsstellung zu hebenden Schiebeflügeln zumeist vorhandenen Gegengewichte entbehrlich. Dadurch wird einerseits der Aufwand reduziert; andererseits wird auch Bauraum eingespart, insbesondere innerhalb der erfindungsgemäßen Kammer, in welcher nun keine Gegengewichte unterzubringen sind, obwohl natürlich eine solche Maßnahme zusätzlich möglich wäre. Allerdings müssten diese Gegengewichte bei der Erfindung zum Öffnen des Schiebeflügels angehoben werden, und beim Schließen desselben abgesenkt.

Wenn - wie die Erfindung weiterhin vorsieht - solche Gegengewichte dennoch vorgesehen würden und schwerer, insbesondere etwas schwerer, als der Schiebeflügel samt Glasscheiben ausgebildet wären, könnten jene - bspw. nach Freigabe einer Verriegelung - den Schiebeflügel selbsttätig schließen, und zwar sogar ohne Hilfsenergie. Es könnte dann eine Sperre vorgesehen sein, um den geöffneten Schiebeflügel zu arretieren, bis die Sperre - bspw. von einem Zeitglied - freigegeben wird und dann die Gegengewichte nicht mehr daran hindert, das Fenster in dessen Schließposition zu ziehen. Ein solches Zeitglied könnte bspw. eine vorzugsweise mechanische, aufziehbare und/oder auf ein bestimmtes Zeitintervall einstellbare Uhr sein, bspw. ähnlich eines in einer anderen Ausführungform auch als Eieruhr bezeichneten, von einem anfänglich eingestellten Zeitintervall, bspw. "10 Minuten" rückwärts laufenden Kurzzeitmesser, der dann bei Rückkehr zu dem Zeitwert null die Sperre freigibt und damit den Gegengewichten Gelegenheit gibt, den Schiebeflügel zu schließen. Somit kann eine beliebige Lüftungszeit eingestellt werden und nach Ablauf des betreffenden Zeitintervalls schließt sich das Fenster selbsttätig.

Allerdings bevorzugt die Erfindung eine Weiterbildung der Erfindung, wobei in der das abgesenkte Schiebefenster aufnehmenden Kammer des Kastens oder in einer weiteren, flachen, zu der ersten parallelen Kammer des Kastens ein Antrieb zum Heben und/oder Senken der absenkbaren Fensterscheibe(n) angeordnet ist. Durch einen solchen mechanischen Antrieb ist gewährleistet, dass die Fensterscheibe stets mit einer etwa optimalen Geschwindigkeit angehoben oder abgesenkt wird. Zwar könnte ein solcher Antrieb rein mechanisch aufgebaut sein, also bspw. manuell zu bedienen sein, z.B. über eine Kurbel, oder mit den oben beschriebenen Gegengewichten, welche allerdings dem Schiebeflügel nur eine Bewegungsrichtung erteilen können; bevorzugt wird jedoch ein mit einer Hilfsenergie betreibbare Aktivator, z.B. ein Motor, der bspw. elektrisch, elektronisch, magnetisch, pneumatisch oder hydraulisch gespeist wird, oder auch einen Zylinder, welcher pneumatisch oder hydraulisch aktivierbar ist, etc.

Ein solcher, selbsthemmend ausgebildeter Aktivator, also bspw. ein Motor, welcher im Stillstand ein ausreichendes Bremsmoment aufzubringen in der Lage ist, kann dann Gegengewichte vollständig ersetzen, wodurch in der Kammer weiterer Platz für mechanische Übertragungsglieder der Antriebseinrichtung od. dgl. geschaffen wird. Im Gegensatz zu der oben angedeuteten, rein mechanischen Schließmechanik, um den Schiebeflügel nach einer einstellbaren Lüftungszeit wieder zu schließen, hat eine motorische Antriebseinrichtung den Vorteil, dass diese zumeist in beiden Richtungen - also Schießen des Schiebeflügels wie auch Öffnen desselben - verwendbar ist und außerdem eine mechanische Bremse ersetzen kann. Über eine Steuerung kann dann das Fenster zu jedem gewünschten Zeitpunkt geschlossen oder auch geöffnet werden.

Erfindungsgemäß kann vorgesehen sein, dass der Antrieb eine, zwei oder mehrere, vertikale, mit der (den) absenkbaren Fensterscheibe(n) verbundene oder verbindbare Zahnstange(n) aufweist. Dabei kann je ein Ritzel mit horizontal ausgerichteter Drehachse mit je einer Zahnstange kämmen, um durch eine gemeinsame Kraftanstrengung auf alle Zahnstange(n) die Fensterscheibe mit insgesamt mäßigem Kraftaufwand zu verschieben.

Wahlweise kann der Antrieb eine oder mehrere, vertikale, mit der (den) absenkbaren Fensterscheibe(n) verbundene oder verbindbare Gewindespindel(n) aufweist. Dabei kann je ein Ritzel mit vertikal ausgerichteter Drehachse mit je einer Verzahnung am unteren Ende einer Gewindespindel kämmen, um durch eine gemeinsame Kraftanstrengung auf alle Gewindespindel(n) die Fensterscheibe mit insgesamt mäßigem Drehmoment zu verschieben.

Die Erfindung lässt sich auch derart realisieren, dass der Antrieb ein oder mehrere, vertikale, mit der (den) absenkbaren Fensterscheibe(n) verbundene oder verbindbare Zugelement(e) aufweist. Dabei kann je eine Spule oder Trommel, vorzugsweise mit horizontal ausgerichteter Drehachse, je ein Zugmittel wahlweise auf- oder abspulen, um durch eine gemeinsame Kraftanstrengung auf alle Zugmittel die Fensterscheibe mit insgesamt mäßigem Krafteinsatz anzuheben oder abzusenken.

Zum motorischen bzw. selbsttätigen Antrieb des Schiebeflügels kann wenigstens ein Energiewandler vorgesehen sein zur Umwandlung einer zugeführten Hilfsenergie in eine mechanische Bewegung, beispielsweise ein Elektro- oder Hydraulikmotor oder ein Hydraulik- oder Pneumatikzylinder. Ferner kann der Antrieb des Schiebeflügels mit einer Steuerung, Regelung und/oder Überwachung gekoppelt sein, die nach vordefinierten Kriterien selbsttätig das Schließen oder ein teilweises oder vollständiges Öffnen des Schiebeflügels bewirkt. Bspw. kann bei einer Wetterverschlechterung, insbesondere in Verbindung mit Wind, Regen und/oder Kälte, ein zunächst geöffnetes Fenster geschlossen werden. Auch als Bestandteil einer zentralen Einbruchschutzanlage könnten beim Verlassen und Absperren des betreffenden Gebäudes oder Wohnraums die erfindungsgemäßen Fenster geschlossen werden. Ferner könnte mittels einer Raumüberwachung ein Sauerstoffmangel und/oder eine erhöhte Luftfeuchtigkeit in dem betreffenden Innenraum festgestellt werden, und sodann könnte der Schiebeflügel um ein gewisses Maß geöffnet werden, um einen Luftaustausch zu ermöglichen, ggf. auch nur für einen vorgegebenen Zeitraum, um ein Auskühlen des betreffenden Innenraums zu vermeiden.

Weitere Merkmale, Einzelheiten, Vorteile und Wirkungen auf der Basis der Erfindung ergeben sich aus der folgenden Beschreibung einer bevorzugten Ausführungsform der Erfindung sowie anhand der Zeichnung. Hierbei zeigt:
- Fig. 1: ein erfindungsgemäßes Schiebefenster in einem Vertikalschnitt quer zur Scheibenebene, welches beispielhaft von einer Art Scherengestänge angetrieben ist;
- Fig. 2: eine Vergrößerung des Details II in Fig. 1; sowie
- Fig. 3: einen alternativen Antrieb für das Schiebefenster nach Fig. 1 in schematischer Darstellung in einer Blickrichtung lotrecht zur Scheibenebene.

Ein erfindungsgemäßes Schiebefenster 1 soll die Nachteile herkömmlicher Fenster beseitigen. Zu diesem Zweck sind mehrere Elemente zu einer Einheit verbunden.

Der zentrale Bestandteil ist eine Fensterscheibe 2. Diese kann auch aus mehreren, miteinander verbundenen Glasscheiben bestehen, beispielsweise aus zwei oder drei Glasscheiben. Ggf. können jene auch durch einen oder mehrere Hohlräume getrennt sein, wodurch sich die thermische und/oder akustische Isolationsfähigkeit verbessert.

Vorzugsweise ist diese Fensterscheibe 2 bzw. ggf. die Mehrheit von Glasscheiben, woraus sie besteht, in einem Schieberahmen 3 gefasst. Dies ist allerdings nicht zwingend. Eine einzige Glasscheibe oder eine aus miteinander verbundenen Glasscheiben bestehende Fensterscheibe 2 könnte auch ohne direkt verbundenen Rahmen Verwendung finden.

Der Schieberahmen 3 kann am Umfang der Fensterscheibe 2 vollständig rundum laufend angeordnet sein, oder nur teilweise entlang laufend.

Bevorzugt erstreckt sich ein oberer horizontaler Holm 4 des Schieberahmens 3 entlang der Oberkante 5 der Fensterscheibe 2 und/oder ein unterer horizontaler Holm 6 des Rahmens 3 entlang der Unterkante 7 der Fensterscheibe 2. Diese beiden horizontalen Holme 4, 6 können durch seitliche Streben miteinander verbunden sein, was allerdings nicht zwingend ist, soweit der (die) Holme 4, 6 anderweitig an der Fensterscheibe 2 befestigt sind.

Der Schieberahmen 3 eignet sich insbesondere auch als Angriffspunkt für eine manuell oder motorisch angetriebenen Schiebevorrichtung. Ohne einen solchen Schieberahmen genügen auch punktuelle, bspw. klammerförmige Aufnahmen für die Fensterscheibe 2 an einer motorisch angetriebenen Schiebevorrichtung zur Krafteinleitung in die Fensterscheibe 2.

Die Gesamtheit aus Fensterscheibe 2 und allen fest damit verbundenen Teilen 4, 6 des Schieberahmens 3 bilden den Schiebeflügel 8. Natürlich könnte der Schieberahmen 3 des Schiebeflügels 8 auch Sprossen aufweisen, die entweder vorgeblendet sein können oder den Schieberahmen 3 tatsächlich in mehrere Flächen bzw. Öffnungen unterteilen, in welche jeweils eine Fensterscheibe 2 eingesetzt ist. Allerdings wäre eine solche Maßnahme im Allgemeinen weniger funktionell bedingt als eher aus ästhetischen Gründen vorgesehen.

Damit der Schiebeflügel 8 vertikal verschiebbar ist, sind dessen Seitenkanten - also bei fehlendem Schieberahmen 3 die Seitenkanten der Fensterscheibe 2, oder im Falle eines unvollständigen Schieberahmens 3 die Stirnseiten der horizontalen Holme 4, 6, oder bei einem vollständigen Schieberahmen 3 dessen die horizontalen Holme 4, 6 miteinander verbindenden, vertikalen seitlichen Flügelhölzer oder Streben - höhenverschiebbar in zwei seitlichen Führungsschienen 9 eines Fensterstocks 10 aufgenommen.

Die Fensterzarge 10 umgibt den Schiebeflügel 8 an dessen gesamtem Umfang. Dieser kann aus einem beliebigen Material bestehen und beliebige Formen und Stärken aufweisen. Beispielhaft dargestellt sind zwei seitliche Höhenschenkel, Fensterpfosten oder Fensterzargen 11, welche die Führungsschienen 9 beherbergen; diese können oberhalb und unterhalb des geschlossenen Schiebeflügels 8 durch je eine Querverstrebung verbunden sein. Ein oberer Schenkel oder ein oberes Abschlusselement 12 verbindet die beiden Fensterpfosten 11 oberhalb des Schiebeflügels 8, während jene seitlichen Fensterpfosten 11 durch einen Wetterschenkel und/oder eine Fensterbank und/oder ein unteres Abschlusselement 13 verbunden sind, und zwar in einem Abstand unterhalb des oberen Abschlusselements 12, welcher etwa der Höhe der Fensterscheibe 2 entspricht.

Bevorzugt ist das untere Abschlusselement 13 nicht als reines Querholz ausgebildet, sondern kann eine flächige, vorzugsweise rechteckige Erstreckung mit einer Höhe haben, welche der Höhe der Fensterscheibe 2 entspricht.

An der inneren und/oder äußeren Flachseite kann ein flächig ausgebildetes Abschlusselement 13 mit einer Trägerplatte für Putz 52 oder mit einem anderen, plattenförmigen Fassadenmaterial oder auch mit einer Sichtoberfläche versehen sein.

Dieses Abschlusselement 13 beherbergt einen kammerartigen Hohlraum 14. Dieser erstreckt sich über die gesamte oder nahezu die gesamte Höhe des unteren Abschlusselements 13, seine Breite entspricht dem Abstand zwischen den Führungsschinen 9, und seine zur Ebene des Schiebeflügels 8 lotrechte Tiefenerstreckung entspricht wenigstens der Breite des Führungsschlitzes einer Führungsschiene 9. Aufgrund seiner Abmessungen und der inneren Kammer 14 gleicht das untere Abschlusselement 13 eher einem Kasten.

Der kammerartige Hohlraum 14 ist an seiner Oberseite offen und weist dort eine schlitzförmige Öffnung 15 auf, durch welche der Schiebeflügel 8 hindurchgleiten kann. Die schlitzförmige Öffnung 15 kann durch zwei seitliche Dichtleisten 53 abgedichtet sein, welche an der Oberseite 16 des unteren Abschlusselements 13 sowie seitlich und/oder an den Längskanten der oberen, schlitzförmigen Öffnung 45 festgelegt sein können.

Da sich die beiden Führungsschienen 9 in den kammerartigen Hohlraum 14 hinein erstrecken und darin fortsetzen, kann der Schiebeflügel 8 in den kammerartigen Hohlraum 14 abgesenkt werden, so dass die Fensterscheibe 2 nahezu oder komplett verschwunden ist.

Die Fensterscheibe 2 könnte manuell wieder angehoben werden, sofern dazu am oberen horizontalen Holm 4 des Rahmens 3 des Schiebeflügels 8 ein Griff vorgesehen ist, oder mittels einer Kurbel über einen Kurbeltrieb.

Andererseits kann auch eine Antriebsmechanik 17 vorgesehen sein, um die Fensterscheibe 2 wieder anzuheben und dadurch die Fensteröffnung zu schließen. Eine solche Antriebsmechanik 17 ist in Fig. 1 zu sehen. Sie ist in einer Erweiterung des kammerartigen Hohlraums 14 angeordnet. Wie man Fig.
1 entnehmen kann, kann die zu der Ebene des Schiebeflügels 8 lotrechte Erstreckung der Kammer 14 zu diesem Zweck größer sein als die Dicke der Fensterscheibe 2 oder eines jene umgebenden Schieberahmens 3. Es gibt ein oder - vorzugsweise im Bereich beider Seiten der abgesenkten Fensterscheibe
2 - je ein vertikal verstellbares Element 18, welches mit dem Rahmen 3 des Schiebeflügels 8 gekoppelt ist, beispielsweise verbunden.

In Fig. 1 ist beispielhaft ein scherenförmiger Antrieb dargestellt, also eine Art "Nürnberger Schere" 19 mit nach oben gerichteter Entfaltungsrichtung. Diese verbindet ein unteres, am Boden der seitlichen Kammer-Erweiterung 20 fixiertes Verankerungsteil 21 mit dem oberen, vertikal verstellbaren Element 18. Durch Auseinander- oder Zusammenfahren der beiden unteren Schenkel 21 der Nürnberger Schere 19 wird diese nach oben ausgefahren oder nach unten zusammengefahren und nimmt über das vertikal verstellbare Elemennt 18 den Schiebeflügel 8 jeweils mit. Die Gelenke 22 zwischen den einzelnen Schenkeln 23, 24 der Nürnberger Schere 19 können zusätzlich in seitlichen Führungsschienen 25 geführt sein, damit sich die Nürnberger Schere 19 nicht verbiegen kann.

Andere Formen der Antriebsmechanik 17 sind denkbar. So können ein oder mehrere vertikale Drehspindeln mit einem rundum laufenden Gewinde vorgesehen sein, auf welchen je ein blockförmiges Teil mit einem dazu passenden Innengewinde schraubverstellbar ist. Während dieses blockförmige Teil an dem Rahmen 3 des Schiebeflügels 8 fixiert und damit unverdrehbar festgelegt ist, kann die Drehspindel selbst um ihre vertikale Rotationsachse in Drehung versetzt werden. Dadurch schraubt sich das blockförmige Teil entlang der Drehspindel nach oben oder nach unten, je nach der aktuellen Drehrichtung der Drehspindel. Auch mit einer solchen Antriebsmechanik 17 könnte damit die gewünschte Schließ- und Öffnungsbewegung des Schiebeflügels 8 herbeigeführt werden.

Eine weitere Möglichkeit für eine Antriebsmechanik 17' ist in Fig. 3 wiedergegeben. Man erkennt zwei Zahnstangen 26, welche an seitlichen, vertikalen Streben des Schieberahmens 3 befestigt sind, möglichst im Bereich der Führungsschienen 9, so dass sie von jenen verdeckt werden und also von außen unsichtbar sind. Im Bereich der Kammer 14 bzw. deren Erweiterung 20 sind Zahnräder 27 vorgesehen, welche mit je einer Zahnstange 26 in Eingriff stehen, und durch ihre Drehstellung die Höhenverschiebung der Zahnstangen 26 beeinflussen. Wie in Fig. 1 dargestellt, können die beiden Zahnräder 27 über Wellen 28 mit einem gemeinsamen Antriebsmotor 29, gegebenenfalls mit einem dazwischen angeordneten Getriebe, für eine gemeinsame und synchrone Drehverstellung gekoppelt sein.

Eine weitere, in der Zeichnung nicht dargestellte Ausführungsform der Antriebsmechanik 17 könnte bspw. auf kettenförmigen Zugelementen basieren, welche im Bereich eines Kettengliedes mit dem Rahmen 3 des Schiebeflügels 8 verbunden sind. Es könnte sich hierbei um zwei jeweils in sich geschlossene und dadurch endlose Ketten handeln, mit einem oberen und unteren Umlenk-Kettenrad. Indem bspw. ein Paar solcher, miteinander fluchtender Umlenk-Kettenräder drehfest miteinander bzw. mit einem gemeinsamen Antriebsmotor gekoppelt sind, wird ein synchroner Antrieb sichergestellt.

Bei allen Antriebsmechaniken 17 gibt es jeweils die Möglichkeit, zwei seitliche Antriebsmittel vorzusehen; in diesem Fall muss Sorge dafür getragen werden, dass jene synchron miteinander laufen. Dies ist bei der Ausführungsform nach Fig. 3 konstruktiv realisiert, durch gemeinsame Koppelelemente wie die Wellen 26. Bei Scherenantrieben oder Spindelantrieben kann auch eine mechanische Kopplung mittels solcher Synchronisierungswellen bewirkt werden. Darüber hinaus gibt es auch die Möglichkeit einer elektrischen Kopplung, bspw. indem beide Antribe mit je einem Drehgeber versehen sind und die Antriebsmotoren steuerungstechnisch synchronisiert werden, so dass die Signale der Drehgeber beim Heben und Senken des Schiebeflügels 8 stets synchron gehalten werden.

Bei Verwendung nur eines Antriebsmittels entfällt eine derartige Synchronisierung. Allerdings sollte ein einziges Antriebsmittel sodann auch mittig zwischen den beiden Führungsschienen 9 angeordnet werden, damit sich der Schiebeflügel 8 nicht verkanten oder festklemmen kann. Eine mittige Anordnung ist allerdings mit dem Zahnstangen-Antrieb 17' nach Fig. 3 aus ästhetischen Gründen nicht möglich, weil ja solchenfalls eine Zahnstange 26 mittig über die Glasscheibe verlaufen müsste. Bevorzugt befinden sich die Zahnstangen 26 verdeckt im Bereich seitlicher Führungsschlitze der Fensterzarge. Auch andere Antriebs- oder Getriebeelemente lassen sich im Bereich solcher Führungsschlitze anordnen, bspw. Zugdrähte, Ketten oder sonstige Zugelemente.

In allen Fällen ist die Antriebsmechanik 17, 17' mit einem Antriebsmotor ausgestattet, bevorzugt mit einem Elektromotor, der je nach gewünschter Betätigungsrichtung in der einen oder anderen Drehrichtung eingeschalten wird. Dies kann durch Auswahl je eines von zwei Betätigungsschaltern vorgegeben werden. Als Betätigungsschalter kann daher ein Doppelwippenschalter oder -taster vorgesehen sein, wie er auch zum Heben und Senken von elektrischen Rollläden Verwendung findet. Ferner kann eine Hub- oder Senkbewegung beim Erreichen einer oberen und/oder unteren Endposition mittels Endschaltern gestoppt werden.

Je nach Ausführungform der Antriebseinheit kann die Hilfsenergie zum Heben oder Senken der Fensterscheibe elektrisch, elektronisch, hydraulisch oder magnetisch zugeführt werden. Falls das Fenster auch bei einem Stromausfall öffenbar sein soll, bspw. in einer Notsituation, so kann eine Entriegelung vorgesehen sein, die bei mechanischer Auslösung die Fensterscheibe ggf. samt einem jene aufnehmenden Rahmen unter deren Gewichtskraft und/oder durch manuelle Unterstützung nach unten bewegt, so dass ein Fluchtweg geschaffen ist.

In Fig. 1 erkennt man weiterhin, dass im Bereich des unteren Abschlusselements 13 außerdem eine flächige Isolation 30 vorgesehen sein kann, insbesondere um einen thermischen Ausgleich zu den eher ungünstigen Wärmeisolationseigenschaften der offenen Hohlkammer 14 ggf. samt Erweiterung 20 zu schaffen. Die hinter einer Trägerplatte für Putz 52 liegende Isolation 30 kann mit einer plattenförmigen Zwischenlage 54 als Schallschutz und/oder Einbruchschutz versehen sein, bspw. in Form einer zementgebundenen Platte oder einer Metallplatte.

Die gesamte Fensterzarge 10 - bestehend aus den beiden seitlichen Fensterpfosten 11, dem oberen Abschlusselement 12 und dem unteren Abschlusselement 13 - wird im Mauerwerk verankert und dient der Vertikalführung des Schiebeflügels 8.

Dazu wird auch das gesamte untere Abschlusselement 13 in das Mauerwerk eingesetzt und dort fixiert. Zu diesem Zweck sollte die lichte Mauerausnehmung in der Höhe größer sein als die Höhe des Schiebeflügels 8, nämlich etwa doppelt so hoch, damit nicht nur der obere Teil der Fensterzarge 10 in die Mauerausnehmung hineinpasst, sondern auch der noch einmal nahezu genau so große untere. Teil, bestehend aus dem unteren Anschlusselement 13 mit der Kammer 14 zur Aufnahme des geöffneten Schiebeflügels 8. Eine dafür geeignete Mauerausnehmung gleicht demnach eher einer Türausnehmung und reicht deutlich weiter herab als die spätere Fensteröffnung, idealerweise bis zum Boden des betreffenden Raums, und/oder in Form einer raumhohen Öffnung oder sogar über die Raumhöhe hinausgehend, bspw. damit eine hohe Fensterscheibe, deren Höhe die halbe Raumhöhe übersteigt, vollständig abgesenkt weden kann.

Wie man der Fig. 1 ferner entnehmen kann, besteht die Möglichkeit, das untere Abschlusselement 13 in einer Richtung lotrecht zu der Fensterebene deutlich dicker zu gestalten als die seitlichen Fensterpfosten 11 des Fensterstocks 10. Die Dicke des unteren Abschlusselements 13 kann etwa der Dicke der Rohbau-Mauer entsprechen. An seiner großen, nach innen weisenden Flachseite 31 als auch an seiner nach außen weisenden Flachseite 32 kann das untere Abschlusselement 13 zusätzlich mit einer als Putzträger oder sogar als unmittelbare Sichtseite geeigneten Oberfläche 52 versehen sein. Dadurch ist hier überhaupt kein Einmauern des unteren Abschlusselements 13 mehr erforderlich, höchstens ein Ausfugen im Spaltbereich zwischen der Fensterzarge 10 und der Mauerlaibung. Ansonsten kann über das untere Abschlusselement 13 glatt hinweg geputzt werden.

Auch die seitlichen, üblicherweise als Fensterzargen 10 bezeichneten Abschnitte eines Schiebefenster-Elements 1 können an ihrer dem Raum zugewandten Innenseite und/oder an ihrer der Gebäudefassade zugewandten Außenseite mit einer als Putzträger geeigneten Oberfläche 52 versehen sein. Für Sichtoberflächen bieten sich bspw. Metalloberflächen an, aber auch Kunststoffe, beispielsweise (gefärbtes) Acrylglas.

Ähnlich Verhält es sich mit dem oberen Abschlusselement 12. Auch jenes kann in einer Richtung lotrecht zu der Fensterebene deutlich dicker zu gestalten als die seitlichen Fensterpfosten 11 der Fensterzarge 10, beispielsweise genauso dick wie das untere Abschlusselement 13, und es kann an seiner inneren und/oder äußeren Flachseite 33, 34 ebenfalls mit einer als Putzträger geeigneten Oberfläche versehen sein, so dass auch an dieser Stelle kein Einmauern des oberen Abschlusselements 12 erforderlich ist, sondern nur ein Ausfugen im Spaltbereich zwischen der Fensterzarge 10 und der Mauerlaibung. Ansonsten kann auch über das obere Abschlusselement 12 glatt hinweg geputzt werden.

Auch ein solches, verdickt ausgebildetes oberes Abschlusselement 12 kann zur Aufnahme weiterer Funktionselemente in seinem Inneren eine oder mehrere Kammern 35, 36 aufweisen.

In einer solchen Kammer 35 gibt es einerseits Platz für eine in horizontaler Richtung parallel zu dem oberen Abschlusselement 12 verlaufende Welle 37 zum Aufwickeln eines Rollladenpanzers 38, der in abgewickeltem Zustand in seitlichen, längs der Fensterpfosten 11 verlaufenden Führungen 39 bis zu dem oberen Abschlusselement 13 herab geführt werden kann. Bevorzugt befinden sich die Führungen 39 für einen solchen Rollladenpanzer 38 an der Außenseite 40 des Schiebefensters 1. Die Welle 37 kann zum Auf- und Abwickeln des Rollladenpanzers 38 manuell oder motorisch antreibbar sein.

Andererseits könnte stattdessen oder zusätzlich dazu auch an der Innenseite 41 des Schiebefensters 1 ein ähnlicher Mechanismus zum Auf- und Abwickeln eines Rollos vorgesehen sein oder ein Mechanismus zum Heben und Senken einer Jalousie. Auch jene Elemente können im aufgewickelten bzw. angehobenen Zustand in einer Kammer im Bereich des oberen Abschlusselements 12 verstaubar sein. Das Auf- und Abwickeln bzw. Heben und Senken kann manuell bewirkt werden oder motorisch. Ein Motor, insbesondere ein Elektromotor, kann Bestandteil einer automatischen Steuerung sein, so dass der Schließzustand eines Rolladens oder Rollos auch in Abwesenheit einer Person gemäß der Tagseszeit und/oder nach dem Sonnenstand gesteuert werden kann.

Als weiteres Funktionselement ist in Fig. 2 eine Filtermatte 42a dargestellt, die auf eine weitere Welle 43a innerhalb einer Kammer 36 in dem oberen Abschlusselements 12 auf- und von jener wieder abgewickelt werden kann.

Die Welle 43a für diese Filtermatte 42a kann durch ein Federelement vorgespannt sein, insbesondere in einer zum Aufwickeln der Filtermatte 42a geeigneten Drehrichtung, so dass die sich selbst überlassene Filtermatte 42a nach oben gezogen und aufgewickelt wird.

Am unteren Ende der Filtermatte 42a kann eine horizontal verlaufende Querstange 44a angeordnet sein, welche dicker ist als eine schlitzförmige Öffnung 45a in dem oberen Abschlusselement 12, durch welchen die Filtermatte 42a aus der betreffenden Kammer 36 nach unten austritt. Dadurch wird ein vollständiges Aufwickeln der Filtermatte 42a vermieden.

An einer solchen Querstange 44a im Bereich des unteren Endes der Filtermatte 42a können Elemente einer lösbaren Verbindung vorgesehen sein, deren Pendants sich an dem oberen horizontalen Holm 4 des Schiebeflügels 8 befinden. Durch diese Verbindungselemente lässt sich die Querstange 44a im Bereich der freien Unterkante der Filtermatte 42a mit dem horizontalen Holm 4 im Bereich der freien Oberkante des Schiebeflügels 8 verbinden.

Dadurch wird beim Öffnen des Schiebeflügels 8 gleichzeitig die Filtermatte 42a von ihrer Welle 43a abgewickelt und herabgezogen, jeweils immer gerade so weit, dass die lichte Öffnung oberhalb des Schiebeflügels 8 vollkommen von der Filtermatte 42a verschlossen ist und somit keine Insekten durch das Fenster 1 eindringen können. Beim Schließen des Schiebeflügels 8 zieht das an der Welle 43a angeordnete Federelement die Filtermatte 42a stets so weit als möglich nach oben und hält es außerdem stets straff gespannt, so dass es selbst bei einem Windzug nicht flattern kann.

Dabei läuft die Filtermatte 42a bevorzugt in zwei seitlichen Führungen, welche sie dicht umgreifen und dadurch das Umströmen der Filtermatte 42a verhindern.

Bevorzugt befinden sich die Welle 43a, die seitlichen Führungen für die Filtermatte 42a und die Querstange 44a an der Außenseite des Schiebeflügels 8, so dass eine mit Schwebepartikeln beladene Filtermatte 42a durch einen Regen wieder sauber gewaschen wird.

Demgegenüber kann außerdem ein Fliegengitter 42b vorgesehen sein, das im unbenutzten Zustand auf eine Welle 43b aufgewickelt ist und an seinem freien Ende mit einer Querstange 44b versehen sein kann und in seitlichen Führungen laufen kann. Bevorzugt ist die Anordnung des Fliegengitters 42b, seiner Welle 43b und seiner seitlichen Führungen spiegelbildlich zu der Filtermatte 42a und deren Welle 42a bzw. deren Führungen, bezüglich der Fensterscheibe als Symmetrieebene.

Auch die Welle 43b für das Fliegengitter 42b kann mit einer integrierten Feder versehen sein, die bestrebt ist, das Fliegengitter bei geschlossenem Fenster auf die Welle 43b aufzuspulen. Die Querstange 44b verhindert dabei, dass das Fliegengitter versehentlich durch eine schlitzförmige Öffnung 45b in dem oberen Abschlusselement 12 vollständig in dieses hineingezogen wird.

Um eine Spaltlüftung mit Schlagregensicherheit zu bieten, wenn die Fensterscheibe 2 nur teilweise geöffnet ist, sieht die Erfindung ferner eine im oberen Bereich der Fensteröffnung vorgesetzte Blende 46 aus Glas oder Acrylglas vor. Da die vorgesetzte Blende 46 transparent ist und sich außerdem nur im oberen Bereich der Fensteröffnung befindet, wird der Lichteinfall nur unwesentlich beeinträchtigt. Durch eine spezielle elektrische Schaltung kann die zulässige Öffnungsstellung der Fensterscheibe 2 unter der Prämisse "Schlagregensicherheit" so gesteuert werden, dass sie den vorhandenen baulichen und landesspezifischen Eigenschaften angepasst ist; in stürmischen Gegenden wäre die zulässigerweise einstellbare Spaltbreite z.B. schmäler als in Gegenden mit weniger Unwettern.

Die äußere obere Fläche des unteren Abschlusselements 13 wird durch eine Fensterbank 47 aus Aluminium oder aus einem anderen, wasser- und UVbeständigen Material geschützt.

Darüber hinaus kann zum Zweck des Personenschutzes bspw. im oberen inneren Bereich des oberen Abschlusselements 12 eine Kontaktleiste 48 angebracht sein, durch deren Drücken die Fensterscheibe 2 in jeder beliebigen Position sofort stehen bleibt, bspw. um ein Einquetschen von Personen zu verhindern.

Eine derartige Funktion der sofortigen Stillsetzung der Fensterscheibe 2 kann auch mit anderen Mitteln realisiet sein, bspw. mittels einer Lichtschranke oder eines Laserstrahls, deren/dessen Unterbrechung die unverzügliche Stillsetzung der Fensterscheibe 2 nach sich zieht, oder mittels Magnetkontakten oder sonstigen Näherungsschaltern, deren Auslösung bzw. Schließen die Fensterscheibe 2 augenblicklich stillsetzt.

Die untere Aufnahme der Hebeeinrichtung und der Fensterscheibe 2 wird im unteren Bereich vorzugsweise auf einer Höhe von mehreren Zentimetern als wasserdichte Wanne 50 ausgebildet, und ferner kann eine Schutzfolie 51 oder ein Formteil an der Innenseite der äußeren Isolation 30 angeordnet sein zum Abweisen von möglicherweise in diese wasserdichte Wanne 50 gelangtem Wasser.

Damit solches in den Hohlraum 14 oder in die Kammererweiterung 15 gelangtes Wasser wieder abfließen kann, kann - vorzugsweise im unteren Bereich des Hohlraums 14 und/oder der Kammererweiterung 15 - eine Entwässerungsleitung 49 von dort nach außen vorgesehen sein.

Diverse Weiterbildungen der Erfindung sind möglich. So kann die einem Raum zugewandte Begrenzungsfläche 32 des Kastens 13 oder eine dort angebrachte Blende 52 zum Halten eines Heizkörpers vorbereitet sein, indem dort bereits entsprechende Montageelemente vorgesehen sind, etc.

Ferner könnte die Isolation 30 verjüngt ausgebildet sein, bspw. mit einer Stärke von nur wenigen Zentimetern, damit die Begrenzungsfläche 32 in eine Nische hinein zurück versetzt ist, in der dann auch Platz für einen Heizkörper bleibt.

Ein erfindungsgemäßes vertikales Schiebefenster als Verschluss für eine Öffnung in einer Außenwand eines Gebäudes zeichnet sich dadurch aus, dass wenigstens eine Fensterscheibe des Schiebefensters Bestandteil eines Schiebeflügels ist, der zum Öffnen nach unten absenkbar ist, und zwar in eine flache Kammer innerhalb eines Kastens hinein.

Insbesondere betrifft die Erfindung ein vertikales Schiebefenster als Verschluss für eine Öffnung in einer Außenwand eines Gebäudes, wobei alle übereinander angeordneten, beweglichen Fensterscheiben des Schiebefensters Bestandteil eines einzigen Schiebeflügels sind, der zum Öffnen als Ganzes vertikal nach unten absenkbar ist und dabei ganz oder überwiegend in eine flache Kammer innerhalb eines Kastens hinein versenkbar ist. Dabei kann an der oberen Kante des Schiebeflügels die freie untere Kante eines Fliegengitters eingehängt oder einhängbar sein, welches von einer oberhalb des geschlossenen Schiebeflügels installierten Welle abwickelbar ist.

**Bezugszeichenliste**

| | | | |
|---|---|---|---|
| 1 | Schiebefenster | 26 | Zahnstange |
| 2 | Fensterscheibe | 27 | Zahnrad |
| 3 | Schieberahmen | 28 | Welle |
| 4 | oberer horizontaler Holm | 29 | Antriebsmotor |
| 5 | Oberkante | 30 | Isolation |
| 6 | unterer horizontaler Holm | 31 | innere Flachseite |
| 7 | Unterkante | 32 | äußere Flachseite |
| 8 | Schiebeflügel | 33 | innere Flachseite |
| 9 | Führungsschiene | 34 | äußere Flachseite |
| 10 | Fensterzarge | 35 | Kammer |
| 11 | Fensterpfosten | 36 | Kammer |
| 12 | oberes Abschlusselement | 37 | Welle |
| 13 | unteres Abschlusselement | 38 | Rollladenpanzer |
| 14 | kammerartiger Hohlraum | 39 | Führung |
| 15 | Schlitzförmige Öffnung | 40 | Außenseite |
| 16 | Oberseite | 41 | Innenseite |
| 17 | Antriebsmechanik | 42a | Filtermatte |
| 18 | verstellbares Element | 42b | Fliegengitter |
| 19 | Nürnberger Schere | 43a | Welle |
| 20 | Kammererweiterung | 43b | Welle |
| 21 | Verankerungsteil | 44a | Querstange |
| 22 | Gelenk | 44b | Querstange |
| 23 | Schenkel | 45a | schlitzförmige Öffnung |
| 24 | Schenkel | 45b | schlitzförmige Öffnung |
| 25 | seitliche Fünrungsschienen | 46 | Glasblende |
| 47 | Fensterbank | | |
| 48 | Kontaktleiste | | |
| 49 | Entwässerungsmöglichkeit | | |
| 50 | wasserdichte Wanne | | |
| 51 | Abdichtung / Folie / Formteil | | |
| 52 | Blende / Putz | | |
| 53 | Dichtung | | |
| 54 | Zwischenlage | | |

## Patentansprüche

1. Vertikales Schiebefenster (1) als Verschluss für eine. Öffnung in einer Außenwand eines Gebäudes, wobei alle übereinander angeordneten, beweglichen Fensterscheiben (2) des Schiebefensters (1) Bestandteil eines einzigen Schiebeflügels (8) sind, der zum Öffnen als Ganzes vertikal nach unten absenkbar ist und dabei ganz oder überwiegend in eine flache Kammer (14) innerhalb eines Kastens (13) hinein versenkbar ist, wobei die Seitenkanten des Schiebeflügels (8) höhenverschiebbar in zwei seitlichen Führungsschienen (9) eines Fensterstocks (10) aufgenommen sind, wobei an der oberen Kante des Schiebeflügels (8) die freie untere Kante einer Filtermatte (42a) oder ein daran festgelegter, horizontaler Stab eingehängt oder einhängbar ist, wobei die Filtermatte (42a) von einer oberhalb des geschlossenen Schiebeflügels (8) installierten Welle (43a) abwickelbar ist, **dadurch gekennzeichnet, dass** die Filtermatte (42a) zum Filtern von Schwebepartikeln wie bspw. feiner Sand, Staub, Allergene, Feinstaub, Ruß und/oder Aerosole geeignet ist, wobei zusätzlich zu den seitlichen Führungsschienen (9) für die ungleich dickere Fensterscheibe (2) zwei seitliche Führungen für die Filtermatte (42a) vorgesehen sind, welche die Filtermatte (42a) dicht umgreifen und dadurch das Umströmen der Filtermatte (42a) verhindern.

2. Vertikales Schiebefenster (1) nach Anspruch 1, **dadurch gekennzeichnet, dass** an die freie untere Kante der Filtermatte (42a) zwei gerade Längskanten angrenzen, welche die freie untere Kante der Filtermatte (42a) mit der Welle (43a) verbinden und in je einer seitlichen Führung und/oder Dichtung laufen.

3. Vertikales Schiebefenster (1) nach Anspruch 2, **dadurch gekennzeichnet, dass** die seitliche Führung und/oder Dichtung für die Filtermatte (42a) einen U-förmigen Querschnitt aufweist, dessen Öffnung der Filtermatte (42a) zugewandt ist.

4. Vertikales Schiebefenster (1) nach Anspruch 3, **dadurch gekennzeichnet, dass** eine oder beide Innenseiten der Öffnung einer seitlichen Führung mit einer Gummidichtung oder mit einer Bürstendichtung versehen ist.

5. Vertikales Schiebefenster (1) nach Anspruch 1, **dadurch gekennzeichnet, dass** an der oberen Kante des Schiebeflügels (8) die freie untere Kante eines Fliegengitters (42b) oder ein daran festgelegter, horizontaler Stab eingehängt oder einhängbar ist, wobei das Fliegengitter (42b) von einer oberhalb des geschlossenen Schiebeflügels (8) installierten Welle (43b) abwickelbar ist.

6. Vertikales Schiebefenster (1) nach einem der vorhergehenden Ansprüche, **dadurch gekennzeichnet, dass** innerhalb eines oberen, horizontalen Abschlusselements (12) wenigstens eine Welle (43a; 43b) gelagert ist, von welcher die Filtermatte (42a) und/oder das Fliegengitter (42b) abwickelbar ist, wobei vorzugsweise eine die Filtermatte (42a) und/oder das Fliegengitter (42b) aufnehmende Welle (43a; 43b) durch ein Federelement in einer derartigen Drehrichtung vorgespannt ist, dass es bestrebt ist, die Filtermatte (42a) und/oder das Fliegengitter (42b) aufzuwickeln.

7. Vertikales Schiebefenster (1) nach einem der vorhergehenden Ansprüche, **dadurch gekennzeichnet, dass** die Welle(n) (43a; 43b) in lotrecht gegenüber der Ebene der Fensterscheibe verschoben ist.

8. Vertikales Schiebefenster (1) nach einem der Anspruch 7, **dadurch gekennzeichnet, dass** das freie Ende der Filtermatte (42a) und/oder des Fliegengitters (42b) sich in einem der Fensterscheibe zugewandten Bereich von der betreffenden Welle (43a; 43b) löst.

9. Vertikales Schiebefenster (1) nach einem der vorhergehenden Ansprüche, **gekennzeichnet durch** eine erste Welle (43a) für die Filtermatte (42a) und eine zweite Welle (43b) für das Fliegengitter (42b), vorzugsweise wobei die Filtermatte (42a) auf die erste Welle (43a) in einem entgegengesetzten Windungssinn aufgewickelt ist als das Fliegengitter (42b) auf die zweite Welle (43b), insbesondere wobei ein Federspannelement für die erste Welle (43a) gegenüber dem Federelement für die zweite Welle (43b) in einem umgekehrten Drehsinn wirkend angeordnet ist.

10. Vertikales Schiebefenster (1) nach einem der Ansprüche 6 bis 9, **dadurch gekennzeichnet, dass** das Fliegengitter (42b) an der Innenseite der Filtermatte (42b) angeordnet ist, vorzugsweise wobei seitliche Führungen für das Fliegengitter (42b) an der dem Innenraum zugewandten Seite der Führungen für die Filtermatte (42b) angeordnet sind.

11. Vertikales Schiebefenster (1) nach einem der vorhergehenden Ansprüche, **dadurch gekennzeichnet, dass** die freie untere Kante der Filtermatte (42a) oder ein daran festgelegter, horizontaler Stab im Bereich der Außenseite oder im Bereich der Innenseite der oberen Kante des Schiebeflügels (8) eingehängt oder einhängbar ist, und/oder wobei die freie untere Kante des Fliegengitters (42b) oder ein daran festgelegter, horizontaler Stab im Bereich der Innenseite der oberen Kante des Schiebeflügels (8) eingehängt oder einhängbar ist.

12. Vertikales Schiebefenster (1) nach einem der vorhergehenden Ansprüche, **dadurch gekennzeichnet, dass** im Bereich des oberen, horizontalen Abschlusselements (12) wenigstens eine Welle (37) gelagert ist, von welcher ein Rolladen (38), ein Rollo oder eine Jalousie abwickelbar ist, vorzugsweise wobei in zwei seitlichen Fensterpfosten (11) der Fensterzarge (10) wenigstens je eine Führungsnut zur führenden Aufnahme je einer Seitenkante des Rolladens (38), Rollos oder der Jalousie eingearbeitet ist, wobei die schlitzförmigen Öffnungen dieser beiden Führungsnuten in einer gemeinsamen, vertikalen, zur Ebene des vertikalen Schiebeflügels (8) parallelen Ebene liegen und einander zugewandt sind, insbesondere wobei sich die seitlichen Führungsnuten für einen Rolladen (38) an der Außenseite (40) des versenkbaren Schiebeflügels (8) befinden, insbesondere jenseits der Führung für eine Filtermatte (42a), und/oder dass sich die seitlichen Führungsnuten für einen Rollo oder eine Jalousie an der Innenseite (41) des versenkbaren Schiebeflügels (8) befinden, insbesondere jenseits der Führung für ein Fliegengitter (42b).

13. Vertikales Schiebefenster (1) nach einem der vorhergehenden Ansprüche, **dadurch gekennzeichnet, dass** im oberen Bereich der Fensteröffnung, vorzugsweise an der Außenseite, eine Blende (46) aus einem transparenten Material vorgesehen ist, um eine schlagregensichere Spaltlüftung zu ermöglichen.

14. Vertikales Schiebefenster (1) nach einem der vorhergehenden Ansprüche, **dadurch gekennzeichnet, dass** der wenigstens eine absenkbare Schiebeflügel (8) einen mit der/den Glasscheiben verbundenen, verschiebbaren Rahmen (3) aufweist oder rahmenlos ausgeführt ist.

15. Vertikales Schiebefenster (1) nach einem der vorhergehenden Ansprüche, **dadurch gekennzeichnet, dass** das Gehäuse des den abgesenkten Schiebeflügel (8) aufnehmenden Kastens (13) nicht transparent ist, so dass der vollständig abgesenkte Schiebeflügel (8) allenfalls noch entlang seines oberen Randstreifens sichtbar ist, wobei der obere Randstreifen bei abgesenktem Schiebeflügel (8) entweder ganz in den Kasten (13) abgesenkt ist oder allenfalls um einen schmalen Bereich noch oben aus dem Kasten (13) herausragt, beispielsweise um eine Höhe von nicht mehr als 30 cm, oder um eine Höhe von nicht mehr als 20 cm, oder um eine Höhe von nicht mehr als 10 cm; vorzugsweise wobei der den abgesenkten Schiebeflügel (8) aufnehmende Kasten (13)
a) Bestandteil einer Fensterzarge (10) ist, worin der bewegliche Schiebeflügel (8) in jeder Position geführt ist, vorzugsweise wobei in den beiden seitlichen Abschnitten der Fensterzarge (10) wenigstens je eine Führungsnut oder -schiene (9) zur führenden Aufnahme je einer Seitenkante des absenkbaren Schiebeflügels (8) eingearbeitet ist, und wobei bevorzugt die schlitzförmigen Öffnungen dieser beiden Führungsnuten oder die beiden Führungsschienen (9) in einer gemeinsamen, vertikalen, zur Ebene des vertikalen Schiebeflügels (8) parallelen Ebene liegen und einander zugewandt sind, und/oder
b) eine weitere, flache Kammer zur Aufnahme einer Isolation (30) aufweist, beispielsweise einer thermischen und/oder akustischen Isolation (30).

16. Vertikales Schiebefenster (1) nach einem der vorhergehenden Ansprüche, **dadurch gekennzeichnet, dass** in der den abgesenkten Schiebeflügel (8) aufnehmenden Kammer (14) des Kastens (13) oder in einer weiteren, flachen, zu dieser ersten Kammer (14) parallelen Kammer oder Kammererweiterung (20) des Kastens (13) ein Antrieb (17) zum Heben und/oder Senken des absenkbaren Schiebeflügels (8) angeordnet ist, vorzugsweise wobei der Antrieb (17) wenigstens eines der folgenden Antriebselemente aufweist:
a) eine oder mehrere, vertikale, mit dem absenkbaren Schiebeflügel (8) verbundene oder verbindbare Zahnstange(n) (26); und/oder
b) einen oder mehrere, vertikale, mit dem absenkbaren Schiebeflügel (8) gekoppelte oder koppelbare Scherenantriebe (19); und/oder
c) eine oder mehrere, vertikale, mit dem absenkbaren Schiebeflügel (8) verbundene oder verbindbare Gewindespindel(n); und/oder
d) ein oder mehrere, vertikale, mit dem absenkbaren Schiebeflügel (8) verbundene oder verbindbare Zugelement(e).

17. Vertikales Schiebefenster (1) nach Anspruch 16, **dadurch gekennzeichnet, dass** der Antrieb (17) des Schiebeflügels
a) wenigstens einen Energiewandler zur Umwandlung einer zugeführten Hilfsenergie in eine mechanische Bewegung aufweist, vorzugsweise einen Elektro- oder Hydraulikmotor oder einen Hydraulik- oder Pneumatikzylinder, und/oder
b) mit einer Steuerung, Regelung und/oder Überwachung gekoppelt ist, die nach vordefinierten Kriterien selbsttätig das Schließen oder ein teilweises oder vollständiges Öffnen des Schiebeflügels (8) bewirkt, bspw. bei einer Wetterverschlechterung, als Bestandteil einer zentralen Einbruchschutzanlage beim Verlassen des betreffenden Gebäudes oder Wohnraums, oder bei einem Sauerstoffmangel oder einer erhöhten Luftfeuchtigkeit in dem betreffenden Innenraum.

## Claims

1. A vertical sliding window (1) as a closure for an opening in an exterior wall of a building, wherein all superposed, movable window panes (2) of the sliding window (1) are a component of a single sliding sash (8), which for opening may be lowered vertically downwardly as a whole, and may be completely or essentially completely sunk into a flat chamber (14) within a box (13), wherein the lateral edges of the sliding slash (8) are accommodated in two lateral guide rails (9) of a window frame (10) adjustably in height, wherein the free lower edge of a filter mat (42a) or a horizontal rod fixed thereto is suspended or suspendable on the upper edge of the sliding sash (8), wherein the filter mat (42a) may be unwound from a shaft (43a) installed above the closed sliding sash (8), **characterized in that** the filter mat (42a) is suitable for filtering suspended particles such as fine sand, dust, allergens, fine particulate matter, soot, and/or aerosols, wherein, additionally to the lateral guide rails (9) for the incomparably thicker window pane (2), two lateral guidances for the filter mat (42a) are provided which tightly encompass the filter mat (42a) and thereby prevent the flowing round the filter mat (42a) .

2. The vertical sliding window (1) according to claim 1, **characterized in that** two straight longitudinal edges adjoin the free lower edge of the filter mat (42a) and connect the free lower edge of the filter mat (42a) to the shaft (43a), and in each of which a lateral guide and/or seal extends.

3. The vertical sliding window (1) according to claim 2, **characterized in that** the lateral guide and/or seal for the filter mat (42a) have/has a U-shaped cross section whose opening faces the filter mat (42a).

4. The vertical sliding window (1) according to claim 3, **characterized in that** one or both inner sides of the opening of a lateral guide is/are provided with a rubber seal or a brush seal.

5. The vertical sliding window (1) according to claim 1, **characterized in that** the free lower edge of an insect screen (42b) or a horizontal rod fixed thereto is suspended or suspendable on the upper edge of the sliding sash (8), wherein the insect screen (42b) may be unwound from a shaft (43b) installed above the closed sliding sash(8).

6. The vertical sliding window (1) according to one of the preceding claims, **characterized in that** at least one shaft (43a; 43b) from which the filter mat (42a) and/or the insect screen (42b) may be unwound is supported within an upper, horizontal closure element (12), wherein a shaft (43a; 43b) accommodating the filter mat (42a) and/or the insect screen (42b) is preferably pretensioned by a spring element in a rotational direction such that the spring element seeks to wind up the filter mat (42a) and/or the insect screen (42b).

7. The vertical sliding window (1) according to one of the preceding claims, **characterized in that** the shaft(s) (43a; 43b) is/are displaced perpendicularly with respect to the plane of the window pane.

8. The verticalsliding window (1) according to claim 7, **characterized in that** the free end of the filter mat (42a) and/or of the insect screen (42b) detaches from the particular shaft (43a; 43b) in an area facing the window pane.

9. The vertical sliding window (1) according to one of the preceding claims, **characterized by** a first shaft (43a) for the filter mat (42a) and a second shaft (43b) for the insect screen (42b), preferably wherein the filter mat (42a) is wound onto the first shaft (43a) in an opposite winding direction than the insect screen (42b) is wound onto the second shaft (43b), especially wherein a spring tensioning element for the first shaft (43a) is arranged opposite from the spring element for the second shaft (43b) so as to act in a reverse direction of rotation.

10. The vertical sliding window (1) according to one of claims 6 to 9, **characterized in that** the insect screen (42b) is situated on the inner side of the filter mat (42b), preferably wherein lateral guides for the insect screen (42b) are situated on the side of the guides for the filter mat (42b) that face the interior.

11. The vertical sliding window (1) according to one of the preceding claims, **characterized in that** the free lower edge of the filter mat (42a) or a horizontal rod fixed thereto is suspended or suspendable in the area of the outer side or in the area of the inner side of the upper edge of the sliding sash (8), and/or wherein the free lower edge of the insect screen (42b) or a horizontal rod fixed thereto is suspended or suspendable in the area of the inner side of the upper edge of the sliding sash (8).

12. The vertical sliding window (1) according to one of the preceding claims, **characterized in that** at least one shaft (37) from which a roller shutter (38), a roller blind, or a louver blind may be unwound is supported in the area of the upper, horizontal closure element (12), preferably wherein at least one guide groove for the guiding accommodation of each side edge of the roller shutter (38), roller blind, or louver blind is incorporated into each of the two lateral mullions (11) of the window casing (10), wherein the slotted openings of these two guide grooves lie in a shared vertical plane parallel to the plane of the vertical sliding sash (8), and face one another, especially wherein the lateral guide grooves for a roller shutter (38) are situated on the outer side (40) of the lowerable sliding sash (8), in particular on the other side of the guide for a filter mat (42a), and/or the lateral guide grooves for a roller blind or a louver blind are situated on the inner side (41) of the lowerable sliding sash (8), in particular on the other side of the guide for an insect screen (42b).

13. The vertical sliding window (1) according to one of the preceding claims, **characterized in that** a panel (46) made of a transparent material is provided in the upper area of the window opening, preferably on the outer side, in order to allow a gap ventilation that is not impaired by driving rain.

14. The vertical sliding window (1) according to one of the preceding claims, **characterized in that** the at least one lowerable sliding sash (8) has a movable frame (3) that is connected to the glass pane(s), or is designed without a frame.

15. The vertical sliding window (1) according to one of the preceding claims, **characterized in that** the housing of the box (13) accommodating the lowered sliding sash (8) is not transparent, so that at best the completely lowered sliding sash (8) is still visible along its upper edge strip, wherein, when the sliding sash (8) is completely lowered, the upper edge strip may be either completely lowered into the box (13), or protrudes upwardly from the box (13) at most by a narrow region, for example by a height of not more than 30 cm, or by a height of not more than 20 cm, or by a height of not more than 10 cm; preferably wherein the box (13) accommodating the lowered sliding sash (8)
a) is a component of a window casing (10), in which the movable sliding sash (8) is guided in each position, preferably wherein at least one guide groove or guide rail (9) for the guiding accommodation of each side edge of the lowerable sliding sash (8) is incorporated into the two lateral sections of the window casing (10), and wherein the slotted openings of these two guide grooves or the two guide rails (9) preferentially lie in a shared vertical plane parallel to the plane of the vertical sliding sash (8), and face one another, and/or
b) comprises a further, flat chamber for accommodating insulation (30), in particular thermal and/or acoustic insulation (30).

16. The vertical sliding window (1) according to one of the preceding claims, **characterized in that** a drive (17) for raising and/or lowering the lowerable sliding sash (8) is situated in the chamber (14) of the box (13) accommodating the lowered sliding sash (8) or in a further flat chamber or chamber extension (20) of the box (13) that is parallel to this first chamber (14), preferably wherein the drive (17) comprises at least one of the following drive elements:
a) one or more vertical toothed rack(s) (26) that is/are connected or connectable to the lowerable sliding sash (8); and/or
b) one or more vertical scissor-like drive(s) (19) that is/are coupled or coupleable to the lowerable sliding sash (8); and/or
c) one or more vertical threaded spindle(s) that is/are connected or connectable to the lowerable sliding sash (8); and/or
d) one or more vertical traction element(s) that is/are connected or connectable to the lowerable sliding sash (8).

17. The vertical sliding window (1) according to claim 16, **characterized in that** the drive (17) of the sliding sash
a) comprises at least one energy converter for converting supplied auxiliary energy into a mechanical movement, preferably an electric or hydraulic motor or a hydraulic or pneumatic cylinder, and/or
b) is coupled to a control, regulation, and/or monitoring which, according to predefined criteria, automatically effect(s) a closing or partial or complete opening of the sliding sash (8), for example during deteriorating weather conditions, as an integral part of a central antiburglary protection system upon leaving the building or living space in question, or when there is a low oxygen level or increased humidity in the interior in question.

## Revendications

1. Fenêtre coulissant verticalement (1) faisant office d'élément de fermeture d'une baie ménagée dans un mur extérieur d'un bâtiment, en ce que toutes les vitres de fenêtre (2) superposées ouvrantes de la fenêtre coulissante (1) sont un composant d'un seul et unique vantail coulissant (8) qui peut s'abaisser verticalement vers le bas pour s'ouvrir dans son ensemble tout en pouvant être rentré entièrement ou en grande partie dans un compartiment (14) plat à l'intérieur d'un caisson (13), en ce que les bords latéraux du vantail coulissant (8) sont positionnés de manière coulissante en hauteur dans deux rails de guidage (9) latéraux d'un dormant de fenêtre (10), en ce que le bord inférieur libre d'un mat filtrant (42a) ou une tige horizontale qui y est fixée est accroché ou peut être accroché au bord supérieur du vantail coulissant (8), ledit mal filtrant (42a) pouvant être déroulé de l'arbre (43a) installé au-dessus du vantail coulissant (8) fermé, **caractérisée en ce que** le mat filtrant (42a) est conçu pour filtrer des particules en suspension telles que par exemple du sable fin, de la poussière, des allergènes, des poussières fines, de la suie et/ou des aérosols, **en ce que** deux coulisses latérales pour le mat filtrant (42a) sont prévues en plus des rails de guidage (9) latéraux pour la vitre de fenêtre (2) d'épaisseur inégale, lesquelles coulisses latérales entourent de manière étanche le mat filtrant (42a) et empêchent ainsi la circulation autour du mat filtrant (42a).

2. Fenêtre coulissant verticalement (1) selon la revendication 1, **caractérisée en ce que** deux bords longitudinaux droits sont adjacents au bord inférieur libre du mat filtrant (42a), lesquels relient le bord inférieur libre du mat filtrant (42a) à l'arbre (43a) et passent chacun dans une coulisse latérale et/ou un joint d'étanchéité.

3. Fenêtre coulissant verticalement (1) selon la revendication 2, **caractérisée en ce que** la coulisse latérale et/ou le joint d'étanchéité pour le mat filtrant (42a) présente une section transversale en forme de U dont l'ouverture est orientée vers le mat filtrant (42a).

4. Fenêtre coulissant verticalement (1) selon la revendication 3, **caractérisée en ce qu'**un ou deux côtés intérieurs de l'ouverture d'une coulisse latérale est munie d'un joint d'étanchéité en caoutchouc ou d'un joint à brosse.

5. Fenêtre coulissant verticalement (1) selon la revendication 1, **caractérisée en ce que** le bord inférieur libre d'une moustiquaire (42b) ou une tige horizontale qui y est fixée est accroché ou peut être accroché au bord supérieur du vantail coulissant (8), **en ce que** la moustiquaire (42b) peut être déroulée d'un arbre (43b) installé au-dessus du vantail coulissant (8) fermé.

6. Fenêtre coulissant verticalement (1) selon l'une des revendications précédentes, **caractérisée en ce qu'**à l'intérieur d'un élément de terminaison horizontal supérieur (12) est logé au moins un arbre (43a ;
43b), à partir duquel le mat filtrant (42a) et/ou la moustiquaire (42b) peut être déroulé, **en ce que** de préférence un arbre (43a ; 43b) recevant le mat filtrant (42a) et/ou la moustiquaire (42b) est précontraint par un élément ressort dans un sens de rotation tel qu'il cherche à enrouler le mat filtrant (42a) et/ou la moustiquaire (42b).

7. Fenêtre coulissant verticalement (1) selon l'une des revendications précédentes, **caractérisée en ce que** l'arbre/les arbres (43a ; 43b) est/sont déplacé(s) perpendiculairement par rapport au plan de la vitre de fenêtre.

8. Fenêtre coulissant verticalement (1) selon la revendication 7, **caractérisée en ce que** l'extrémité libre du mat filtrant (42a) et/ou de la moustiquaire (42b) s'écarte de l'arbre (43a ; 43b) concerné dans une zone tournée vers la vitre de fenêtre.

9. Fenêtre coulissant verticalement (1) selon l'une des revendications précédentes, **caractérisée par** un premier arbre (43a) pour le mat filtrant (42a) et un second arbre (43b) pour la moustiquaire (42b), de préférence en ce que le mat filtrant (42a) est enroulé sur le premier arbre (43a) dans un sens d'enroulement opposé à celui de la moustiquaire (42b) sur le second arbre (43b), en particulier en ce qu'un élément de serrage à ressort pour le premier arbre (43a) par rapport à l'élément ressort pour le second arbre (43b) est disposé de manière à agir dans un sens de rotation inverse.

10. Fenêtre coulissant verticalement (1) selon l'une des revendications 6 à 9, **caractérisée en ce que** la moustiquaire (42b) est disposée sur le côté intérieur du mat filtrant (42b)[1], de préférence **en ce que** des coulisses latérales pour la moustiquaire (42b) sont disposées au niveau du côté tourné vers l'intérieur des coulisses pour le mat filtrant (42b) [2] .

11. Fenêtre coulissant verticalement (1) selon l'une des revendications précédentes, **caractérisée en ce que** le bord inférieur libre du mat filtrant (42a) ou une tige horizontale qui y est fixée dans la zone du côté extérieur ou dans la zone du côté intérieur du bord supérieur du vantail coulissant (8) est accroché ou peut être accroché, et/ou **en ce que** le bord inférieur libre de la moustiquaire (42b) ou une tige horizontale qui y est fixée dans la zone du côté intérieur du bord supérieur du vantail coulissant (8) est accroché ou peut être accroché.

12. Fenêtre coulissant verticalement (1) selon l'une des revendications précédentes, **caractérisée en ce que** dans la zone de l'élément de terminaison horizontal supérieur (12) est logé au moins un arbre (37), à partir duquel un volet roulant (38), un store ou un store vénitien peut être déroulé, de préférence **en ce que** dans deux montants de fenêtre latéraux (11) du dormant de fenêtre (10) est incorporée au moins respectivement une rainure de guidage pour la réception de guidage de chaque bord latéral du volet roulant (38), du store ou du store vénitien, **en ce que** les ouvertures en forme de fente de ces deux rainures de guidage sont dans un plan commun, vertical, parallèle au plan du vantail coulissant (8) vertical et sont tournées l'une vers l'autre, en particulier **en ce que** les rainures de guidage latérales pour un volet roulant (38) se trouvent sur le côté extérieur (40) du vantail coulissant (8) descendant, en particulier au-delà de la coulisse pour un mat filtrant (42a), et/ou **en ce que** les rainures de guidage latérales pour un store ou un store vénitien se trouvent sur le côté intérieur (41) du vantail coulissant (8) descendant, en particulier au-delà de la coulisse pour une moustiquaire (42b).

13. Fenêtre coulissant verticalement (1) selon l'une des revendications précédentes, **caractérisée en ce qu'**un cache (46) en matériau transparent est prévu dans la zone supérieure de la baie, de préférence au niveau du côté extérieur, pour permettre une aération par entrebâillement étanche à la pluie battante.

14. Fenêtre coulissant verticalement (1) selon l'une des revendications précédentes, **caractérisée en ce qu'**au moins un vantail coulissant (8) abaissable comporte un châssis (3) déplaçable, relié à la/aux vitres ou est réalisé sans châssis.

15. Fenêtre coulissant verticalement (1) selon l'une des revendications précédentes, **caractérisée en ce que** le boîtier du caisson (13) recevant le vantail coulissant (8) abaissé n'est pas transparent, de sorte que le vantail coulissant (8) entièrement abaissé est tout au plus encore visible le long de sa bande latérale supérieure, **en ce que** la bande latérale supérieure, vantail coulissant (8) abaissé, est abaissée soit entièrement dans le caisson (13) ou dépasse du caisson (13) tout au plus d'une zone étroite vers le haut, par exemple d'une hauteur de ne pas plus de 30 cm, ou d'une hauteur de ne pas plus de 20 cm, ou d'une hauteur de ne pas plus de 10 cm ; de préférence **en ce que** le caisson (13) recevant le vantail coulissant (8) abaissé
a) est un composant d'un dormant de fenêtre (10) dans lequel le vantail coulissant (8) ouvrant est guidé dans toutes les positions, de préférence **en ce qu'**au moins respectivement une rainure ou un rail de guidage (9) pour la réception de guidage de chaque bord latéral du vantail coulissant (8) abaissable est incorporé dans les deux sections latérales du dormant de fenêtre (10), et **en ce que** de préférence les ouvertures en forme de fente de ces deux rainures de guidage ou les deux rails de guidage (9) sont dans un plan commun, vertical, parallèle au plan du vantail coulissant (8) vertical et sont tournées l'une vers l'autre, et/ou
b) comporte un autre compartiment plat destiné à recevoir une isolation (30), par exemple une isolation (30) thermique et/ou acoustique.

16. Fenêtre coulissant verticalement (1) selon l'une des revendications précédentes, **caractérisée en ce que** dans le compartiment (14) du caisson (13) recevant le vantail coulissant (8) abaissé ou dans un autre compartiment plat, parallèle à ce premier compartiment (14) ou dans une extension de compartiment (20) du caisson (13) est disposé un entraînement (17) permettant de lever et/ou d'abaisser le vantail coulissant (8) abaissable, de préférence **en ce que** l'entraînement (17) comporte au moins l'un des éléments d'entraînement suivants :
a) une ou plusieurs crémaillère(s) (26) verticale(s), reliée(s) ou pouvant être reliée(s) au vantail coulissant (8) abaissable ; et/ou
b) un ou plusieurs entraînements à compas (19) vertical/verticaux, couplé(s) ou pouvant être couplé(s) au vantail coulissant (8) abaissable ; et/ou
c) une ou plusieurs broche(s) filetée(s) verticale(s), reliée(s) ou pouvant être reliée(s) au vantail coulissant (8) abaissable ; et/ou
d) un ou plusieurs éléments de traction vertical/verticaux, relié(s) ou pouvant être relié(s) au vantail coulissant (8) abaissable.

17. Fenêtre coulissant verticalement (1) selon la revendication 16, **caractérisée en ce que** l'entraînement (17) du vantail coulissant
a) comporte au moins un convertisseur d'énergie pour la conversion d'une énergie auxiliaire fournie en un mouvement mécanique, de préférence un moteur électrique ou hydraulique ou un vérin hydraulique ou pneumatique, et/ou
b) est couplé à une commande, régulation et/ou surveillance qui en gendre selon des critères prédéfinis la fermeture automatique ou une ouverture partielle ou complète du vantail coulissant (8), par exemple en cas de détérioration du temps, en tant qu'élément d'une installation centrale de protection contre l'effraction lors de la sortie du bâtiment ou du logement concerné, ou en cas de manque d'oxygène ou d'augmentation de l'humidité de l'air dans l'espace intérieur concerné.
